# FASCICULE DE BREVET EUROPEEN

(11) **EP 3 908 547 B1**
(45) Date de publication et mention de la délivrance du brevet: **14.08.2024**
(21) Numéro de dépôt: 20701126.3
(22) Date de dépôt: 08.01.2020
(51) Int. Cl.: B66F 11/04, B66F 17/00

(54) **NACELLE ELEVATRICE A PUPITRE DE COMMANDE AMOVIBLE COMPRENANT UNE PROTECTION ANTI-ECRASEMENT DE L'OPERATEUR**
HUBARBEITSBÜHNE MIT ABNEHMBARER STEUERKONSOLE, MIT EINER SCHUTZVORRICHTUNG ZUR VERHINDERUNG VON QUETSCHUNGEN DER BEDIENPERSON
AERIAL WORK PLATFORM WITH REMOVABLE CONTROL DESK COMPRISING A PROTECTION AGAINST CRUSHING OF THE OPERATOR

(30) Priorité: 09.01.2019 FR 1900186
(43) Date de publication de la demande: 17.11.2021
(73) Titulaire: Haulotte Group, 42420 Lorette (FR)
(72) Inventeur: BONNEFOY, Nicolas, 42400 Saint-Chamond (FR); COLASSE, Arnaud, 69008 Lyon (FR); BOIREAUD, François, 69440 Chabanière (FR)
(74) Mandataire: Reinhardt, Yves
(86) Numéro de dépôt international: PCT/IB2020/050127
(87) Numéro de publication internationale: WO 2020/144601

(56) Documents cités:
- WO-A1-2015/004178
- WO-A1-2017/098120
- WO-A1-2017/178737
- FR-A1- 3 056 203

## Description

La présente invention concerne le domaine des plates-formes élévatrices mobiles de personnel (désignées aussi par l'acronyme PEMP) encore communément appelées nacelles élévatrices. Plus particulièrement, l'invention concerne une nacelle élévatrice à pupitre de commande amovible et dotée d'un dispositif de protection pour protéger un opérateur à bord de la plate-forme de travail d'un écrasement contre au moins l'un parmi le garde-corps et le pupitre de commande.

Les nacelles élévatrices sont des machines destinées à permettre à une ou plusieurs personnes de travailler en hauteur. Pour cela, elles comprennent une plate-forme de travail prévue pour recevoir une ou plusieurs personnes. La plate-forme de travail comprend un plancher entouré d'un garde-corps. Elle est supportée par un mécanisme de levage qui permet de l'élever depuis une position abaissée sur le châssis de la nacelle élévatrice jusqu'à la position de travail souhaitée en hauteur. Les nacelles élévatrices peuvent aussi être automotrices, c'est-à-dire motorisées pour permettre leur déplacement autonome au sol. La plate-forme de travail est équipée d'un pupitre de commande muni d'organes de commande permettant à un opérateur d'actionner le mécanisme de levage et, le cas échéant, le déplacement de la nacelle élévatrice au sol.

Le pupitre de commande est souvent monté à demeure sur la plate-forme de travail, c'est-à-dire qu'il est monté en permanence à un même endroit donné de celle-ci, sous réserve de la possibilité éventuelle de le démonter au moyen d'outils aux seules fins de maintenance ou d'échange. Il est alors généralement monté fixe sur le garde-corps ou au niveau de celui-ci et est prévu pour que l'opérateur se tienne debout devant lui lorsqu'il souhaite manipuler les organes de commande.

En revanche, dans le cas notamment des élévateurs à ciseaux et des élévateurs à mâts verticaux, le pupitre de commande est parfois amovible, par exemple pour être déplaçable par l'opérateur de manière à pouvoir l'accrocher en différents endroits du garde-corps, par exemple du côté avant ou du côté arrière de la plate-forme. A cette fin, le pupitre est généralement plus compact et léger que dans le cas des pupitres de commande fixes. Le pupitre de commande peut en outre être prévu pour que l'opérateur puisse le tenir d'une seule main et manipuler ses organes de commande de l'autre, ce qui permet notamment de commander la nacelle-élévatrice depuis le sol au lieu de la plate-forme. Dans ce cas, le pupitre est encore plus compact et de poids encore plus limité.

Lors du déplacement de la plate-forme de travail provoqué par l'opérateur au pupitre de commande de la plate-forme de travail, il existe un risque pour l'opérateur de se faire écraser contre le pupitre de commande par un obstacle extérieur - par exemple une partie d'un bâtiment, d'un ouvrage d'art ou une branche d'arbre - le heurtant par derrière ou par le dessus. Le même risque peut exister par rapport au garde-corps.

De ce fait, il est souhaitable d'équiper les nacelles élévatrices d'un dispositif de protection anti-écrasement de l'opérateur à bord de la plate-forme de travail.

Dans le cas des pupitres de commande amovibles, peu de solutions ont été proposées jusqu'à présent. Dans WO 2017/178737 A1, la demanderesse a proposé une solution utilisant un ou plusieurs systèmes de barrière immatérielle, en particulier à base de photodétecteurs, pour protéger l'opérateur d'un écrasement contre le pupitre de commande ou contre une partie du garde-corps adjacente au pupitre lorsque le pupitre de commande est accroché au garde-corps de la plate-forme de travail. Cette solution apporte une amélioration notable de la sécurité de l'opérateur contre l'écrasement, mais présente néanmoins des inconvénients. En particulier, l'opérateur peut avoir des difficultés à percevoir et appréhender l'existence et le fonctionnement des barrières immatérielles du fait qu'elles ne sont pas ou peu visibles, ce qui a pour conséquence de lui rendre l'utilisation du pupitre de commande mal aisée. De plus, il existe un risque d'encrassement des photodétecteurs empêchant le bon fonctionnement du dispositif de protection anti-écrasement. Ce document divulgue les caractéristiques du préambule de la revendication 1.

De nombreuses solutions de protection anti-écrasement contre le pupitre de commande ont été proposées pour les nacelles élévatrices pourvues d'un pupitre de commande monté à demeure sur la plate-forme de travail.

Ainsi, il est connu de monter une barre de sécurité fixe ou mobile devant le pupitre de commande laquelle est interposée entre le pupitre de commande et l'opérateur se tenant debout devant le pupitre de commande afin de manipuler ses organes de commande.

Par exemple, WO 2015/004178 A1 divulgue un pupitre de commande monté à demeure sur la plate-forme de travail de la nacelle élévatrice, ainsi qu'un dispositif de sécurité comprenant un premier et un deuxième élément tubulaire qui sont chacun en forme d'arceau et monté articulé en rotation de part et d'autre du pupitre de commande. Les deux éléments tubulaires sont reliés par des barres de liaison de sorte que la rotation du premier élément dit de détection provoque une rotation du deuxième élément dit de sécurité. Lorsqu'une rotation du premier élément vers le bas est provoqué par un appui de l'opérateur du fait qu'il est percuté par l'arrière par un obstacle, le deuxième élément est entrainé en rotation vers le haut de sorte que les deux éléments prennent une position dite de sécurité dans laquelle ils délimitent un volume libre autour du pupitre de commande et des éléments de commande, empêchant le tronc et les bras de l'opérateur de venir en contact avec le pupitre ce commande et évitant ainsi que l'opérateur n'actionne involontairement le pupitre de commande. Ce dispositif de sécurité fonctionne uniquement grâce à l'action mécanique de l'opérateur, sans élément électrique nécessaire pour l'activer.

Il est plus habituel de prévoir que le circuit de commande de la nacelle élévatrice inhibe les mouvements de la nacelle élévatrice lorsque la barre est sollicitée mécaniquement vers le pupitre de commande. Ce type de solution est illustré notamment par FR 3 007 401 A1, EP 2 190 775 A1, JP 64-12100, JP H4-77600 U, GB 2 481 709 A1 et WO 2017/098120 A1. En variante, JP 5-124800 A propose de disposer des barrières optiques devant et au-dessus du pupitre de commande au moyen de bras disposés de part et d'autre du pupitre de commande.

Ce type de solution a néanmoins pour inconvénient de ne pas assurer la protection de l'opérateur vis-à-vis du risque d'écrasement contre le garde-corps lorsqu'il se tient à côté du pupitre de commande au lieu de devant celui-ci. Surtout, ce type de solution est prévu pour les pupitres fixes et est difficilement applicable, voire totalement inadapté, à des pupitres amovibles du fait de leur compacité et de leur montage amovible au garde-corps qui n'assure pas un maintien suffisamment solide au garde-corps.

Il a aussi été proposé de monter le pupitre de commande à demeure sur la plate-forme de travail, mais en étant déplaçable à l'encontre de ressorts coopérant avec un capteur de fin de course, ce qui permet de détecter l'écrasement de l'opérateur contre le pupitre du fait de son déplacement : cf. notamment JP H4-53800 U et WO 2011/015815 A1. Ce type de solution n'est pas satisfaisant eu égard à la raideur nécessaire des ressorts incompatible avec une protection adéquate de l'opérateur, mais de surcroît elle est totalement inadaptée pour des pupitres déplaçables par l'opérateur.

Par ailleurs, aux fins de détecter un choc ou un risque de choc de la plate-forme de travail avec des obstacles, il a été proposé des solutions basées sur des systèmes de détection mécanique recourant à des tiges ou à un cadre qui sont placés sur la plate-forme de travail et qui coopèrent avec des capteurs : cf. par exemple US 2,815,250, US 4,979,588, KR 200465878U, JP 10007398 et KR 20090063626 A. D'autres solutions encore reposent sur une possibilité de déplacement d'une partie du garde-corps : cf. par exemple JP H4-65299 U et JP H5-92298 U. KR 20090062780 A propose encore une autre solution consistant à agencer des montants sur les coins supérieurs du garde-corps pour supporter à leurs extrémités supérieures des émetteurs laser et des récepteurs laser de manière à créer une barrière optique au-dessus de chaque pan du garde-corps.

Mais toutes ces solutions présentent divers inconvénients. La plupart sont encombrantes, gênent les manipulations du matériel à bord de la plate-forme, sont exposés aux chocs lors de ces manipulations et ne sont pas adaptées pour une utilisation de la nacelle élévatrice dans un environnement en hauteur très encombré tel que sous des toitures ou des ouvrages d'art où s'entrecroisent des poutrelles. Le dispositif de protection est susceptible de se déclencher intempestivement dans le cas où du matériel est posé sur ou contre le garde-corps. Ces solutions sont souvent difficiles ou impossibles à mettre en oeuvre lorsque la plateforme de travail présente des parties extensibles à ses extrémités opposées pour en varier la longueur ou encore lorsque le garde-corps est du type rabattable et repliable sur le plancher de la plate-forme de travail.

Il a aussi été proposé par GB 2 495 158 A d'équiper la plate-forme avec des capteurs de proximité sur le haut du garde-corps pour détecter la proximité d'obstacles extérieurs avec la plate-forme de travail. De manière plus sophistiquée, US 2016/0075543 A1 enseigne de recourir à une caméra stéréoscopique pour déterminer la position de l'opérateur sur la plate-forme afin d'empêcher les mouvements de la plateforme de travail ou encore pour détecter des obstacles extérieurs autour de la plate-forme de travail et adapter la vitesse en conséquence de la distance et de la forme de l'obstacle, ce qui requière une électronique de traitement en temps réel des signaux de la caméra qui est complexe. Dans les deux cas, ces solutions ne sont pas adaptées à une utilisation de la nacelle élévatrice dans un environnement en hauteur très encombré tel que sous des toitures ou des ouvrages d'art où s'entrecroisent des poutrelles. De plus, il existe un risque de déclenchement intempestif lorsque du matériel - tel que des planches ou des étais de soutènement - est posé contre ou sur le garde-corps.

Il existe donc un besoin d'une protection anti-écrasement améliorée de l'opérateur à bord de la plate-forme de travail en particulier pour les nacelles élévatrices à pupitre amovible.

Le but de la présente invention est de fournir une telle solution améliorée qui pallie au moins partiellement les inconvénients précités.

Plus particulièrement, l'invention vise à fournir pour les nacelles élévatrices à pupitre de commande amovible, une solution de protection anti-écrasement de l'opérateur à bord de la plate-forme de travail qui soit simple à mettre en oeuvre, robuste et fiable, facilement appréhendable par l'opérateur, compatible avec la possibilité de disposer du matériel sur ou contre le garde-corps de la plate-forme de travail.

A cette fin, la présente invention propose une nacelle élévatrice, comprenant :
- une plate-forme de travail comprenant un plancher et un garde-corps ;
- un mécanisme de levage pour déplacer en hauteur la plate-forme de travail ;
- un pupitre de commande pour commander le mécanisme de levage ; et
- un dispositif de protection pour protéger un opérateur à bord de la plate-forme de travail d'un écrasement contre au moins l'un parmi le garde-corps et le pupitre de commande ;
le dispositif de protection comprenant :
- une barre montée sur la plate-forme de travail de manière à être adjacente à un pan du garde-corps ; et
- un système de montage prévu pour y monter de manière amovible le pupitre de commande pour que le pupitre de commande puisse être déplacé et utilisé par l'opérateur en différents endroits sur la plate-forme de travail, le système de montage étant en outre prévu pour y monter de manière amovible le pupitre de commande de manière à le maintenir en place à bord de la plate-forme de travail dans une position de montage prédéfinie qui est adjacente audit pan du garde-corps et adjacente à la barre,
dans laquelle :
- la barre est configurée et montée sur la plate-forme de travail de manière que, lorsque le pupitre de commande est monté au système de montage, la barre soit maintenue dans une position de maintien à proximité de l'un au moins parmi le pupitre de commande et ledit pan du garde-corps avec la possibilité de se déplacer vers le pupitre de commande, respectivement vers ledit pan du garde-corps, et
- le dispositif de protection comprend en outre au moins un capteur pour détecter si la barre est poussée respectivement vers le pupitre de commande ou vers ledit pan du garde-corps.

Ainsi, lorsque le pupitre de commande est monté au système de montage du dispositif de protection, la barre du dispositif de protection permet de protéger l'opérateur qui est debout au pupitre de commande, d'un écrasement contre celui-ci et/ou contre la partie du pan de garde-corps qui est adjacente à l'opérateur. En effet, la barre du dispositif de protection est interposée entre l'opérateur et le pupitre de commande et/ou la partie du pan de garde-corps adjacent. Si l'opérateur, debout devant le pupitre de commande, est heurté par l'arrière ou par le dessus par un obstacle extérieur à la nacelle élévatrice lors d'une opération de levage de la plate-forme de travail ou de déplacement de la nacelle élévatrice au sol qu'il a ordonné au pupitre de commande, celui-ci est alors poussé par l'obstacle contre la barre du dispositif de protection laquelle est poussée par voie de conséquence vers le pupitre de commande et/ou le pan du garde-corps adjacent au pupitre de commande. Et le capteur du dispositif de protection détecte que la barre est ainsi poussée. Sur la base de cette détection, le circuit de commande de la nacelle élévatrice peut inhiber le mouvement de la nacelle élévatrice en cours pour éviter l'écrasement de l'opérateur. La barre peut être conçue et agencée sur la plate-forme de travail pour protéger l'opérateur d'un écrasement soit contre le pupitre de commande lorsqu'il est monté au système de montage du dispositif de protection, soit contre la partie du pan du garde-corps située à côté de la zone où l'opérateur se tient normalement debout au pupitre de commande ainsi monté au système de montage. Mais il est préférable que la barre soit conçue pour protéger l'opérateur d'un écrasement à la fois contre le pupitre de commande et contre cette partie du pan du garde-corps, lorsque le pupitre est monté au système de montage du dispositif de protection.

Le dispositif de protection peut être facilement mis en oeuvre, notamment à base d'éléments mécaniques simples à réaliser. Le recours à une barre déplaçable interposée entre l'opérateur et le pupitre de commande et/ou la partie adjacente du pan de garde-corps est facilement appréhendée par l'opérateur comme constitutive d'un dispositif de protection anti-écrasement. Par ailleurs, le recours à une barre déplaçable est plus robuste et fiable en termes de fonctionnement que des barrières immatérielles à base de photodétecteurs qui sont susceptibles de s'encrasser. Comme la barre du dispositif de protection fournit une protection localisée dans la zone à proximité du système de montage du pupitre de commande, il est possible en outre de disposer du matériel sur ou contre le garde-corps de la plate-forme de travail en-dehors de cette zone, sans risque de déclenchement intempestif du dispositif de protection, ni risque de détérioration de celui-ci. Enfin, le système de montage et la barre du dispositif de protection peuvent le cas échéant être réalisés de manière à ne pas gêner le rabattement du garde-corps sur le plancher de la plate-forme de travail.

Suivant des modes de réalisation préférés, l'invention comprend une ou plusieurs des caractéristiques suivantes :
- le pupitre de commande est prévu pour être utilisé, au choix de l'opérateur, en étant tenu à la main ou en étant monté sur la plate-forme de travail, le pupitre de commande étant montable sur la plate-forme de travail préférentiellement par le biais du système de montage ;
- le pupitre de commande comprend des organes de commande, le pupitre de commande étant prévu pour qu'un opérateur puisse simultanément le tenir avec une main et manipuler les organes de commande avec l'autre main ;
- le pupitre de commande comprend une poignée permettant de le tenir avec une main ;
- le pupitre de commande est prévu pour être monté manuellement au système de montage du dispositif de protection sans recourir à des outils ;
- le pupitre de commande est prévu pour être démonté manuellement du système de montage du dispositif de protection sans recourir à des outils ;
- le dispositif de protection est fixé à demeure à un endroit prédéterminé de la plate-forme de travail ou du garde-corps ;
- le dispositif de protection est monté de manière démontable à la plate-forme de travail ou au garde-corps pour donner la possibilité de le monter sélectivement à différents endroits de la plate-forme de travail ou du garde-corps ;
- la possibilité pour la barre de se déplacer à partir de la position de maintien vers le pupitre de commande, respectivement vers ledit pan du garde-corps, se fait à l'encontre d'un effort élastique sollicitant la barre vers la position de maintien ;
- la possibilité pour la barre de se déplacer vers le pupitre de commande, respectivement vers ledit pan du garde-corps, se fait par pivotement ;
- la barre est configurée et montée sur la plate-forme de travail de manière que, lorsque le pupitre de commande est monté au système de montage, la barre satisfasse à au moins l'une des trois caractéristiques suivantes :
   - i) dans la position de maintien de la barre, au moins un tronçon de la barre est agencé latéralement par rapport à un côté du pupitre de commande orienté vers ledit pan du garde-corps et s'étend dans un plan perpendiculaire au plancher de la plate-forme de travail qui est sensiblement parallèle à une partie supérieure dudit pan du garde-corps, le tronçon s'étendant en outre à un niveau au-dessus dudit pan du garde-corps et la barre ayant la possibilité de se déplacer en direction du plancher de la plate-forme de travail ;
   - ii) dans la position de maintien de la barre, au moins un tronçon de la barre s'étend au-dessus du pupitre de commande, la barre ayant la possibilité de se déplacer de manière que ledit tronçon se déplace vers le plancher de la plate-forme de travail ; et
   - iii) dans la position de maintien de la barre, au moins un tronçon de la barre s'étend devant le pupitre de commande, la barre ayant la possibilité de se déplacer de manière que ledit tronçon se déplace vers le pupitre de commande.
- l'au moins un tronçon de la barre selon la caractéristique i) est pourvu d'un écran s'étendant parallèlement audit pan du garde-corps vers le plancher du garde-corps de manière à obturer un passage entre ledit tronçon de la barre et la partie supérieure dudit pan du garde-corps sur une partie prépondérante de la longueur dudit tronçon de la barre ;
- ladite position de montage prédéfinie du pupitre de commande est située vers une première extrémité de la plate-forme de travail, et l'au moins un tronçon de la barre selon la caractéristique i) s'étend au-delà du pupitre de commande en direction d'une deuxième extrémité de la plate-forme de travail opposée à la première extrémité ;
- en projection orthogonale sur le plancher de la plate-forme de travail, la barre a une forme en L formée par un premier et un deuxième bras, au moins un tronçon du premier bras du L est selon la caractéristique i), et au moins un tronçon du deuxième bras du L est selon la caractéristique ii) ;
- une extrémité libre du premier bras du L est articulé audit pan du garde-corps en un endroit qui est au-delà du pupitre de commande en direction de la deuxième extrémité de la plate-forme de travail ;
- la barre est déplaçable entre la position de maintien dans laquelle la barre s'étend au moins en partie au-dessus du niveau dudit pan du garde-corps, et une position abaissée dans laquelle la barre s'étend entièrement à un niveau inférieur ou égal à la partie supérieure dudit pan du garde-corps ; et le dispositif de protection comprend un mécanisme de déploiement de la barre prévu pour coopérer avec le pupitre de commande de manière :
   - à faire passer la barre dans la position de maintien lorsque le pupitre de commande est monté au système de montage, et
   - à faire passer la barre dans la position abaissée lorsque le pupitre de commande est démonté du système de montage ;
- le mécanisme de déploiement de la barre comprend des bielles articulées entre elles, dont une première bielle est prévue pour coopérer avec le pupitre pour faire passer la barre dans la position de maintien par le biais d'au moins une deuxième bielle lorsque le pupitre de commande est monté au système de montage ;
- le mécanisme de déploiement de la barre comprend :
   - deux bielles articulées entre elles, aptes à être mise en butée l'une contre l'autre pour arrêter leur pivotement relatif dans un sens de pivotement, et
   - un ressort sollicitant les deux bielles pour les mettre en butée l'une contre l'autre de manière à maintenir la barre dans la position de maintien lorsque le pupitre de commande est monté au système de montage,
   dans laquelle la possibilité de la barre de se déplacer à partir de la position de maintien vers le pupitre de commande, respectivement vers ledit pan du garde-corps, se fait par pivotement des deux bielles à l'encontre du ressort sollicitant les deux bielles ;
- la barre passe à la position abaissée par gravité lorsque le pupitre de commande est démonté du système de montage ;
- la nacelle élévatrice est motorisée pour pouvoir se déplacer au sol, le pupitre de commande étant en outre prévu pour commander le déplacement de la nacelle élévatrice au sol ;
- le pupitre de commande comprend au moins un premier organe de commande à actionnement manuel pour ordonner le déplacement en hauteur de la plate-forme de travail et éventuellement le déplacement de la nacelle élévatrice au sol, et la nacelle élévatrice comprend en outre :
   - un capteur pour détecter si le pupitre de commande est monté au système de montage ou démonté du système de montage, et
   - un circuit de commande prévu pour limiter une vitesse de déplacement en hauteur de la plate-forme de travail et éventuellement une vitesse de déplacement de la nacelle élévatrice au sol lorsque le capteur détermine que le pupitre de commande est démonté du système de montage ;
- le pupitre de commande ou le dispositif de protection comprend en outre au moins un deuxième organe de commande à actionnement manuel disposé par rapport au premier organe de commande à actionnement manuel, lorsque le pupitre de commande est monté au système de montage du dispositif de protection, de manière que l'actionnement simultané du premier organe de commande à actionnement manuel et du deuxième organe de commande à actionnement manuel par un opérateur nécessite qu'il utilise une main respective pour l'actionnement de chacun, et le circuit de commande est prévu pour limiter la vitesse de déplacement en hauteur de la plate-forme de travail et éventuellement la vitesse de déplacement de la nacelle élévatrice au sol ou inhiber un tel déplacement dans le cas où le déplacement correspondant est ordonné par actionnement du premier organe de commande à actionnement manuel en l'absence d'actionnement simultané du deuxième organe de commande à actionnement manuel par rapport au cas où le déplacement correspondant est ordonné par un actionnement du premier organe de commande à actionnement manuel avec un actionnement simultané du deuxième organe de commande à actionnement manuel ;
- le premier et le deuxième organe de commande à actionnement manuel sont agencés de manière que leur actionnement simultané par l'opérateur requière qu'il se positionne de manière adjacente au tronçon de la barre selon la caractéristique i) ;
- le pupitre de commande est conçu de manière à ne permettre le montage amovible sur la plate-forme de travail uniquement par le biais du système de montage du dispositif de protection, du moins dès lors qu'il n'est pas recouru à des éléments étrangers à la nacelle élévatrice tels que des liens pour l'attacher au garde-corps ;
- la nacelle élévatrice est une nacelle élévatrice à ciseaux ou une nacelle élévatrice à mât vertical.

D'autres caractéristiques et avantages de l'invention apparaîtront à la lecture de la description qui suit d'un mode de réalisation préféré de l'invention, donnée à titre d'exemple et en référence au dessin annexé.

Les figures 1 à 16 concernent un même mode de réalisation préféré d'une nacelle élévatrice à ciseaux pourvue d'un dispositif de protection anti-écrasement selon l'invention comprenant une seule barre de détection anti-écrasement.

En particulier, la figure 1 représente une vue en perspective de la nacelle élévatrice à ciseaux pourvu d'un dispositif de protection anti-écrasement, la plate-forme de travail étant en position abaissée.

La figure 2 représente une vue en perspective de la nacelle élévatrice, la plate-forme de travail étant cette fois en position levée.

La figure 3 représente une vue isolée en perspective de la partie de la plate-forme de travail de la nacelle élévatrice qui est pourvue du dispositif de protection anti-écrasement de l'opérateur.

La figure 4 représente une vue isolée en perspective du dispositif de protection anti-écrasement et du pupitre de commande monté au système de montage du dispositif de protection anti-écrasement.

La figure 5 représente une vue isolée en perspective de la partie de la plate-forme de travail pourvue du dispositif de protection anti-écrasement en l'absence du pupitre de commande, sa barre se trouvant de ce fait dans une position abaissée.

La figure 6 représente une vue isolée en perspective du pupitre de commande.

La figure 7 illustre une vue de dessus de la partie de la plate-forme de travail pourvue du dispositif de protection anti-écrasement.

La figure 8 représente une vue en perspective de la plateforme de travail avec l'opérateur debout devant le pupitre de commande à l'état monté au système de montage du dispositif de protection anti-écrasement.

La figure 9 représente une vue similaire à la figure 8, mais avec l'opérateur représenté dans une situation où il est poussé vers le pupitre de commande.

La figure 10 représente une vue similaire à la figure 8, mais avec l'opérateur représenté dans une situation où il est poussé vers une partie du garde-corps adjacente au pupitre de commande.

La figure 11 représente une vue isolée en perspective du dispositif de protection anti-écrasement, dépourvu de son capot, la barre du dispositif de protection anti-écrasement étant représentée dans sa position abaissée qui correspond au cas où le pupitre de commande est démonté du système de montage du dispositif de protection anti-écrasement.

La figure 12 représente une vue de face au lieu d'une vue en perspective du dispositif de protection anti-écrasement dans la même position que dans la figure 11, mais dépourvu de son capot pour montrer son mécanisme à bielles.

La figure 13 représente une vue isolée de face du dispositif de protection anti-écrasement, dépourvu de son capot, la barre du dispositif de protection anti-écrasement étant représentée dans sa position de maintien qui correspond au cas où le pupitre de commande est monté au système de montage du dispositif de protection anti-écrasement et dans laquelle elle assure une protection anti-écrasement de l'opérateur.

La figure 14 représente une vue isolée de face du dispositif de protection anti-écrasement, dépourvu de son capot, dans la situation où le pupitre de commande est monté au système de montage du dispositif de protection anti-écrasement, mais la barre du dispositif de protection anti-écrasement étant représentée dans sa position poussée vers le bas comme c'est le cas lors d'une situation de risque d'écrasement de l'opérateur.

La figure 15 représente une vue locale du dispositif de protection avec le pupitre de commande monté à celui-ci, observés depuis le côté arrière du pupitre de commande.

La figure 16 représente une vue de détail de la zone indiquée sur la figure 15.

Les figures 17 à 22 illustrent une variante du dispositif de protection anti-écrasement de la nacelle élévatrice du mode de réalisation des figures 1 à 16, le dispositif de protection ayant dans cette variante deux barres de détection anti-écrasement.

Plus particulièrement, la figure 17 représente le dispositif de protection à l'état actif, le pupitre de commande y étant monté et les barres de détection étant dans leur position de maintien.

La figure 18 représente une vue isolée en perspective du dispositif de protection auquel est monté le pupitre de commande, mais dans la situation où la barre de détection à l'avant du pupitre de commande est poussée vers celui-ci.

La figure 19 représente une vue isolée en perspective du dispositif de protection lorsque le pupitre de commande n'y est pas monté, les barres de détection étant en position abaissée sous le niveau supérieur du garde-corps.

La figure 20 représente une vue de face au lieu d'une vue en perspective du dispositif de protection dans la même position que dans la figure 19, mais dépourvu de son capot pour montrer son mécanisme à bielles.

La figure 21 représente une vue isolée de face du dispositif de protection, dépourvu de son capot, les barres du dispositif de protection étant représentée dans leur position de maintien qui correspond au cas où le pupitre de commande est monté au système de montage du dispositif de protection et dans laquelle elle assure une protection anti-écrasement de l'opérateur.

La figure 22 représente une vue isolée de face du dispositif de protection anti-écrasement, dépourvu de son capot, dans la situation où le pupitre de commande est monté au système de montage du dispositif de protection anti-écrasement, mais la barre du dispositif de protection qui s'étend devant le pupitre de commande est représentée dans la situation où elle est poussée vers pupitre de commande.

En référence aux figures 1 à 14, nous allons décrire maintenant une nacelle élévatrice selon un mode de réalisation préféré de l'invention. Elle comprend un châssis 1, un mécanisme de levage 2 monté sur le châssis 1 et une plate-forme de travail 3 montée sur le mécanisme de levage 2.

Le châssis 1 est pourvu de roues avant 10 et de roues arrière 11 par le biais desquelles le châssis 1 repose au sol et qui permettent de déplacer la nacelle élévatrice au sol. En variante, le châssis 1 est pourvu de chenilles aux fins de déplacement au sol.

La nacelle élévatrice dispose d'une motorisation M pour permettre son déplacement autonome au sol. Il peut s'agir d'une motorisation électrique ou à combustion, voire une motorisation hybride. La motorisation M est généralement montée directement sur le châssis 1. Eu égard à la convention de déplacement au sol de la nacelle élévatrice, son côté avant est référencé AV et son côté arrière est référencé AR. En variante, la nacelle élévatrice est dépourvue de motorisation aux fins de son déplacement au sol. Dans ce cas, la nacelle élévatrice est tractée ou poussée pour la déplacer au sol.

Suivant encore une variante, le châssis 1 de la nacelle élévatrice est agencé fixement par rapport au sol, soit sur un véhicule automobile tel qu'un camion sans possibilité de commander le déplacement du véhicule au sol à partir de la nacelle élévatrice.

Comme cela est visible sur la figure 2, la nacelle élévatrice est une nacelle élévatrice à ciseaux. Le mécanisme de levage 2 est donc un mécanisme de levage à ciseaux : ce type de mécanisme de levage est connu en soi. Il comprend des poutres articulées en leur centre à la façon de ciseaux, ces mécanismes en ciseaux étant montés les uns au-dessus des autres par leurs extrémités qui sont reliées de façon pivotante afin d'atteindre la hauteur de travail souhaitée. Un vérin hydraulique 4 - ou en variante plusieurs - permet de déployer ou rétracter le mécanisme de levage à ciseaux pour lever et abaisser la plate-forme de travail 3.

En variante, l'invention porte aussi sur les nacelles élévatrices à mâts verticaux. Les nacelles à mâts verticaux sont connues en soi. Leur mécanisme de levage est conçu sous la forme d'un mât extensible comprenant des parties verticales coulissant les unes sur ou dans les autres pour s'étendre verticalement jusqu'à la hauteur de travail souhaitée. Leur mécanisme de levage comprend parfois une tourelle sur laquelle sont montées les parties verticales coulissantes, la tourelle étant montée pivotante sur le châssis autour d'un axe vertical afin de pouvoir varier l'orientation de la plate-forme de travail par rapport au châssis. La plate-forme de travail est montée sur la partie verticale supérieure soit fixement, soit par le biais d'un bras pendulaire - c'est-à-dire un bras articulé au mât vertical autour d'un axe horizontal - afin de donner plus de flexibilité à l'utilisateur pour atteindre la position de travail.

Plus généralement, l'invention concerne tout autre type de nacelle élévatrice, quel que soit le type de mécanisme de levage de la plate-forme de travail, notamment les nacelles élévatrices ayant un mât télescopique inclinable pour supporter la plate-forme de travail.

La plate-forme de travail 3 est pourvue d'un plateau s'étendant horizontalement lorsque la nacelle élévatrice est placée sur un sol horizontal, ce plateau formant un plancher 30 pour recevoir une ou plusieurs personnes à bord et éventuellement du matériel. Il est entouré d'un garde-corps 40 pour éviter la chute des personnes hors de la plate-forme de travail 3.

Comme cela est visible sur la figure 1, le garde-corps 40 comprend quatre pans 41 à 44 correspondants chacun à un côté respectif de la plate-forme de travail 3 et du plancher 30.

Dans cet exemple, la plate-forme de travail 3 est extensible en longueur. A cette fin, le plancher 30 comporte une partie principale fixe 32 montée sur le mécanisme de levage 2. La partie principale fixe 32 supporte une partie coulissante respective 33 et 34 vers le côté avant AV et vers le côté arrière AR. Cela permet aux utilisateurs de varier la longueur de la plate-forme de travail 30.

De manière correspondante, chaque pan latéral 41 et 42 du garde-corps 40 comprend, d'une part, une partie latérale fixe 41a, 42a montée sur la partie principale fixe 31 du plancher 30 et, d'autre part, une partie latérale avant 41b, 42b montée sur la partie coulissante avant 33 du plancher 30 et une partie latérale arrière 41c, 42c montée sur la partie coulissante arrière 34 du plancher 30. Par ailleurs, le pan avant 43 du garde-corps est monté sur la partie coulissante avant 33 du plancher 30 tandis que le pan arrière 44 du garde-corps 40 est monté sur la partie coulissante arrière 34 du plancher 30.

En variante, la plate-forme de travail 3 est extensible en longueur uniquement à un seul de ses côtés avant et arrière, et donc ne comprend qu'une seule des parties coulissantes 33 ou 34 du plancher 30. Dans ce cas, les parties du garde-corps 30 de l'autre de ses côtés avant et arrière sont montées sur la partie principale fixe 32 du plancher 30. Selon une autre variante, la plate-forme de travail 30 est de longueur fixe. Dans ce cas, le plancher 30 est dépourvu de parties coulissantes 33 et 34 et l'intégralité du garde-corps 40 est montée sur la partie principale 32.

La nacelle élévatrice comprend un pupitre de commande 50 illustré à la figure 6. Le pupitre de commande 50 est pourvu d'organes de commande à actionnement manuel permettant à un opérateur de provoquer le déplacement en hauteur de la plate-forme de travail 3 pour atteindre la position de travail souhaitée et pour abaisser celle-ci sur le châssis 1, ainsi que le cas échéant de provoquer le déplacement de la nacelle élévatrice au sol.

Dans cet exemple, un commutateur 53 permet de sélectionner le type de mouvement pouvant être ordonné au moyen d'une poignée de commande 51 parmi le déplacement de la nacelle élévatrice au sol et le déplacement en hauteur de la plateforme de travail 3. La poignée de commande 51 permet de faire exécuter le type de mouvement sélectionné : elle est inclinable en avant et en arrière pour, selon le cas, faire lever ou abaisser la plate-forme de travail 3 ou bien faire avancer ou reculer la nacelle élévatrice au sol. En variante, la poignée de commande 51 est remplacée par deux boutons poussoir ou d'autres organes de commande à actionnement manuel appropriés.

Pour des raisons de sécurité, il est préférable de prévoir un organe de validation à actionnement manuel, dit homme-mort, par exemple un bouton poussoir, de manière qu'un mouvement ordonné, dans notre exemple, par inclinaison de la poignée de commande 51 ne soit exécuté que si l'organe de validation est actionné simultanément. En l'occurrence, l'organe de validation sous la forme d'un bouton poussoir - non visible sur les figures - peut être agencé sur l'avant de la poignée de commande 51, mais en variante il peut être agencé ailleurs sur le pupitre de commande 50. Il est prévu de préférence pour être actionné par un doigt de la main avec laquelle un opérateur manipule la poignée de commande 51.

Un bouton 52 du type poussoir basculant vers deux côtés opposés est agencé sur le dessus de la poignée de commande 51 - ou ailleurs sur le pupitre de commande 50 - et permet de modifier l'orientation des roues directrices, en l'occurrence les roues avant 10 ou, en variante, les roues arrière 11, voire à la fois les roues avant 10 et les roues arrière 11. En variante, le bouton 52 est remplacé par deux boutons poussoirs ou par un ou plusieurs autres organes de commande à actionnement manuel appropriés.

Le pupitre de commande 50 est pourvu d'une liaison filaire non représentée - ou en variante une liaison sans fil - avec un circuit de commande - non visible - logé de préférence sous, dans ou sur le châssis 1 lequel commande les organes de puissance, notamment la motorisation et le ou les vérins hydrauliques 4, en fonction des ordres reçus du pupitre de commande 50.

Le pupitre de commande 50 est prévu pour, au choix de l'opérateur, être tenu à la main ou être monté sur la plate-forme de travail 30. La possibilité de tenir le pupitre de commande à la main permet à l'opérateur de commander la nacelle élévatrice depuis un endroit quelconque à bord de la plate-forme de travail 3, ou éventuellement depuis le sol.

Afin de pouvoir être tenu à la main, le pupitre de commande 50 comprend préférentiellement de chaque côté latéral un arceau 55, respectivement 56, formant poignée. Ainsi, un opérateur peut tenir le pupitre de commande 50 avec une main quelconque tandis qu'il peut manipuler ses organes de commande de l'autre main. En variante, le pupitre de commande 50 a une seule poignée ou encore la ou les poignées peuvent avoir une configuration différente. Pour faciliter la tenue en main du pupitre de commande 50, celui-ci est de préférence réalisé compact, par exemple d'une largeur inférieure ou égale à 30 cm, voire plus préférentiellement inférieure ou égale à 20 cm. Aux mêmes fins, son poids est préférentiellement choisi suffisamment faible, de préférence inférieur à 10 kg. Mais sa largeur est préférentiellement au moins égale à 10 cm aux fins du logement de ses composants et organes. Son poids est généralement au moins égal à 1 kg, mais plus habituellement au moins égal à 2,5 kg, voire plus de 3,5 kg, eu égard au(x) matériau(x) du boîtier et des composants et organes qu'il comprend.

Comme illustré par la figure 3, le pupitre de commande 50 est prévu pour être monté de manière amovible sur la plate-forme de travail 3 par le biais d'un dispositif de protection 70 qui sert à protéger un opérateur d'un écrasement contre le pupitre de commande 50 ou contre une partie adjacente du garde-corps 40.

Le dispositif de protection 70 comprend une barre 90 servant à détecter une situation de risque d'écrasement d'un opérateur.

Comme cela est le mieux visible sur la figure 11 où un capot de protection 71 est omis, le dispositif de protection 70 comprend une structure de support 72 sur laquelle sont montés les composants mécaniques constitutifs du dispositif de protection 70. La structure de support 72 est prévue pour être montée fixement au garde-corps 40. De ce fait, le montage ou démontage du dispositif de protection 70 du garde-corps 40 est facilité puisque le dispositif de protection 70 peut être préassemblé indépendamment des opérations de montage ou démontage au garde-corps 40.

Dans cet exemple, la structure de support 72 est réalisée sous la forme d'une plaque de tôle découpée. La région de bord supérieur et latérale avant de la plaque de tôle servent à la mettre en position respectivement sur une lisse supérieure et sur un montant du garde-corps 40. Elle comprend aussi une partie 73 en forme de U coopérant avec la lisse supérieure du pan 41b du garde-corps 40, ce qui contribue à la mise en position et au maintien en position de la structure de support 72 sur le garde-corps 40. Le maintien en position de la structure de support 72 sur le garde-corps 40 est réalisé ou complété par tout moyen approprié tel que des vis ou des soudures. Il est préférable cependant que le dispositif de protection 70 soit démontable à l'aide d'outils appropriés sans risque de détérioration, par exemple à l'aide d'un tournevis ou d'une clé, notamment à des fins de maintenance ou de remplacement.

En l'occurrence, le dispositif de protection 70 est fixé à demeure à un endroit prédéterminé du garde-corps 40, à savoir sur la partie latérale droite 41b du garde-corps 40 à proximité du pan avant 43 car il s'agit-là de la position de pilotage de la nacelle élévatrice la plus commode pour un opérateur droitier à bord de la plate-forme de travail 3.

En variante, il peut être prévu que le dispositif de protection 70 soit aussi démontable du garde-corps 40 pour donner la possibilité aux utilisateurs de la nacelle élévatrice de le monter sélectivement à un endroit du garde-corps 40 parmi plusieurs endroits prédéterminés et appropriés à cette fin. Dans ce dernier cas, il peut avantageusement être prévu que le montage et le démontage du dispositif de protection 70 par rapport au garde-corps 40 puissent être réalisés manuellement sans outil, par exemple en recourant à des dispositifs de verrouillage rapide ou de serrage rapide à actionnement manuel.

En variante, il peut être prévu que plusieurs dispositifs de protection 70 soient montés en différents endroits du garde-corps 40, par exemple un deuxième peut être agencé sur le pan latéral gauche 42c à proximité du pan arrière 44, ce qui peut être utile lors des manoeuvres de déplacement de la nacelle élévatrice au sol vers l'arrière.

Le pupitre de commande 50 est préférentiellement dépourvu de moyens permettant de le monter ou de l'accrocher au garde-corps 40 ou à un élément quelconque de la plate-forme de travail 3 autre que le ou un dispositif de protection 70. Ainsi, le pupitre de commande 50 ne peut être monté sur la plate-forme de travail 3 que par le biais du ou d'un dispositif de protection 70. De cette façon, l'opérateur bénéficie de la protection anti-écrasement procurée par le dispositif de protection 70 à chaque fois qu'il utilise le pupitre de commande 50 à l'état monté sur la plate-forme de travail 3 du fait qu'il se tiendra dans la zone de protection procurée par celui-ci.

Aux fins du montage amovible du pupitre de commande 50, le dispositif de protection 70 comprend un système de montage comprenant une partie 75 en forme de U faisant partie de la structure de support 72 : cf. les figures 4, 5 et 11. La partie 75 en forme de U est prévue pour recevoir un montant arrière 57 du pupitre de commande 50 qui soutient l'arceau 56 formant poignée. Le système de montage comprend en outre un axe 76 monté fixement sur la structure de support 72 et dont l'extrémité libre présentant une tête de retenue fait saillie hors du capot 71. Cet axe 76 est prévue pour être engagé par une encoche d'un élément 58 agencé fixement en partie inférieure du pupitre de commande 50 et qui fait saillie vers le bas. La partie 75 en forme de U et l'axe 76 à tête de retenue permettent ainsi de mettre en position et maintenir en position le pupitre de commande 50 sur le dispositif de protection 70 dans une position prédéfinie.

Le maintien en position du pupitre de commande 50 sur le dispositif de protection 70 est de préférence complété par un système de verrouillage à actionnement manuel quelconque approprié. Par commodité, le système de verrouillage n'a pas été représenté sur les figures 1 à 14, mais un exemple est illustré par les figures 15 et 16. Dans cet exemple, le système de verrouillage comprend un verrou 74 agencé fixement au dispositif de protection 70, de préférence sur la structure de support 72, et est prévu pour coopérer avec un organe 57a agencé fixement sur le pupitre de commande 50. Dans l'exemple illustré, le verrou est agencé sur la partie 75 en forme de U de la structure de support 72, sur la paroi de fond du U du côté opposé à l'ouverture du U. L'organe 57a est en l'occurrence une tige en forme de U agencée fixement à l'arrière du montant 57 du pupitre de commande 50 de manière à former une boucle fermée. Le verrou 74 comprend une fente qui peut être engagée par un tronçon de la tige formant l'organe 57a. Le verrou 74 comprend un loquet 74b mobile préférentiellement en translation pour se déplacer entre une position en saillie dans la fente permettant d'y retenir la tige formant l'organe 57a et une position escamotée permettant l'introduction et la libération de la tige formant l'organe 57a de la fente du verrou 74. Le loquet 74b est préférentiellement sollicité élastiquement dans sa position de saillie par un ressort, un élément en caoutchouc ou tout autre élément approprié. Le loquet 74b peut être biseauté de manière à se déplacer vers la position escamotée sous l'action exercée sur lui par la tige formant l'organe 57a lors de son introduction dans la fente du verrou 74, ce qui procure avantageusement un verrouillage automatique. Le déverrouillage est opéré manuellement. En l'occurrence, le déverrouillage peut être opéré par actionnement manuel d'une barre 74a pour déplacer le loquet 74b vers sa position escamotée. Suivant un autre exemple non illustré, le système de verrouillage comprend un doigt d'indexage solidaire du dispositif de protection 70 et contraint élastiquement en saillie pour venir engager un logement correspondant du pupitre de commande 50. Le déverrouillage se fait par actionnement manuel du doigt d'indexage tandis qu'il peut être prévu que le verrouillage se fasse automatiquement similairement au cas de l'exemple précédent.

L'on comprendra que le système de montage qui vient d'être décrit n'est qu'un exemple et peut être réalisé de toute autre manière appropriée.

Comme cela est visible sur la figure 3, dès lors qu'il est monté au dispositif de protection 70, le pupitre de commande 50 est maintenu en place dans une position de montage prédéfinie adjacente à la barre 90 et à un pan du garde-corps 40, en l'occurrence à côté de la partie latérale droite 41b du garde-corps 40 à proximité du pan avant 43. Dans sa position de montage, le pupitre de commande 50 est orienté de manière que l'opérateur se tienne normalement devant le pupitre de commande 50 du côté opposé au pan 43 et à côté du pan 41 du garde-corps 40 : cf. figure 8. Le pupitre de commande 50 exemplifié est donc orienté de manière que le sens de déplacement au sol de la nacelle élévatrice soit en cohérence avec l'inclinaison en avant ou en arrière de la poignée de commande 51 pour ordonner le déplacement.

La barre 90 servant à détecter une situation de risque d'écrasement d'un opérateur présente globalement une forme en L. la barre 90 peut être réalisée en tout matériau approprié tel qu'un matériau métallique, une matière plastique ou un matériau composite. Lorsque le pupitre de commande 50 est monté sur le dispositif de protection 70, la barre 90 est maintenue dans une position de maintien qui est illustrée par les figures 1 à 4, 8 et 13. Dans cette position de maintien, la barre 90 s'étend à la fois à proximité du pupitre de commande 50 et d'une partie adjacente du pan 41 du garde-corps 40.

Plus particulièrement, la branche 91 la plus longue de la barre 90 est située latéralement par rapport à un côté latéral 59 du pupitre de commande 50 qui est orienté vers le pan 41 du garde-corps 40. La branche 91 de la barre 90 s'étend dans un plan P perpendiculaire au plancher 30 de la plate-forme de travail 3 et qui est sensiblement parallèle à la lisse supérieure du pan 41 du garde-corps 40 : cf. figure 7. Dans la position de maintien de la barre 90, un tronçon prépondérant de la branche 91 s'étend localement à un niveau au-dessus du pan adjacent 41 du garde-corps 40, autrement dit à un niveau qui est au-dessus des lisses supérieures de la partie latérale droite 41b et de la partie latérale fixe 41a du pan 41 qui sont en l'occurrence à la même hauteur. Par commodité, nous nous référerons au pan 41 du garde-corps 40 sans mentionner plus précisément les parties 41a et 41b lorsque sont discutés dans la suite le positionnement de la barre 90 par rapport au garde-corps 40 ou le risque d'écrasement d'un opérateur contre le garde-corps 40 dans la zone du dispositif de protection 70. Ce tronçon de la branche 91 s'étend au-delà du pupitre de commande 50 en direction de l'arrière de la plate-forme de travail 3. Autrement dit, il s'étend latéralement à l'opérateur qui est debout au pupitre de commande 50 comme cela est visible sur la figure 8. De préférence, ce tronçon s'étend au-dessus du pan adjacent 41 du garde-corps 40 sur une distance 'd' égale à au moins 25 cm, plus préférentiellement à au moins 35 cm, la distance 'd' étant mesurée dans le plan P parallèlement au plancher 30 de la plate-forme de travail 3 à partir du pupitre de commande 50 en direction de l'arrière de la plate-forme de travail 3 : cf. figure 4. En sens inverse, la distance 'd' est de préférence inférieure ou égale à 120 cm, et plus préférentiellement inférieure ou égale à 80 cm, afin de laisser disponible l'essentiel du pan 41 du garde-corps 40 pour y appuyer ou poser du matériel sans risque de déclenchement intempestif du dispositif de protection anti-écrasement.

Dans sa position de maintien, la branche 92 plus courte de la barre 90 s'étend au-dessus du pupitre de commande 50. Plus particulièrement, elle s'étend transversalement, de préférence perpendiculairement, au pan 41 du garde-corps 40 et de préférence parallèlement au plancher 30 de la plate-forme de travail 3. La branche 92 s'étend au-dessus du pupitre de commande 50 de préférence sensiblement sur toute la largeur de ce dernier.

Plus généralement, la barre 90 peut avoir une forme plus complexe, mais il est avantageux qu'elle présente une forme en L en projection orthogonale sur le plancher 30 de la plate-forme de travail 3 de manière que les parties correspondant aux deux branches de L s'étendent globalement de la manière qui vient d'être décrite.

La barre 90 est montée mobile sur la structure de support 72 de manière à être déplaçable vers le bas, c'est-à-dire en direction du plancher 30 de la plate-forme de travail 3 tout en étant sollicité vers sa position de maintien. De ce fait, le tronçon de la branche 91 situé dans la position de maintien de la barre 90 à un niveau au-dessus de la lisse supérieure du pan 41 a la possibilité de se déplacer vers la lisse supérieure par abaissement de son niveau. Similairement, la branche 92 qui s'étend dans la position de maintien de la barre 90 au-dessus du pupitre de commande 50 a la possibilité de s'abaisser vers le pupitre de commande 50.

En l'occurrence, la barre 90 est montée pivotante à la structure de support 72 par l'extrémité libre 95 de la branche 91 autour d'un axe parallèle au plancher 30 et perpendiculaire à la lisse supérieure du pan 41 du garde-corps 40. De ce fait, la branche 91 se déplace dans le plan P. En variante, la barre 90 est montée pivotante au garde-corps 30 indépendamment de la structure de support 72. Le recours à une liaison pivot est avantageusement simple à mettre en oeuvre et fiable avec peu de risque de grippage. En variante, la barre 90 est montée de manière mobile par un autre type de liaison, par exemple un montage en translation perpendiculaire au plancher 30 de la plate-forme de travail 30.

En utilisation normale, l'opérateur n'exerce aucune action sur la barre 90 comme cela est illustrée à la figure 8 : la branche 91 de la barre 90 s'étend à côté de l'opérateur tandis que la branche 92 s'étend entre l'opérateur et le pupitre de commande 50. En revanche, au cours d'un déplacement de la plate-forme de travail 3 provoqué par son levage ou par le déplacement de la nacelle élévatrice au sol, l'opérateur, debout au pupitre de commande 50 monté au dispositif de protection 70, peut être heurté accidentellement par un obstacle extérieur à la nacelle élévatrice de manière à être poussé vers le pupitre de commande 50. Dans ce cas, le corps de l'opérateur est poussé d'abord contre la branche 92 de la barre 90 avant que celui-ci ne vienne au contact du pupitre de commande 50. Cette situation est illustrée par la figure 9.

Similairement, dans le cas où l'opérateur est penché au-dessus du pan 41 du garde-corps 40, par exemple pour regarder l'orientation des roues 10 ou 11 de la nacelle élévatrice, et qu'il est heurté par un obstacle extérieur au cours du levage de la plate-forme de travail 3, son buste est poussé contre le tronçon de la branche 91 de la barre 90 qui s'étend à un niveau au-dessus de la lisse supérieure du pan 41 du garde-corps 40, avant de venir au contact de la lisse supérieure. Cette situation est illustrée par la figure 10.

Dans les deux cas, la barre 90 est poussée par l'opérateur vers le plancher 30 de la plate-forme de travail 3, la branche 91 se rapprochant de la lisse supérieure du pan 41 du garde-corps 40 et la branche 92 se rapprochant du pupitre de commande 50. Ce déplacement de la barre 90 est détecté par un capteur - décrit en détail plus loin - avant que l'opérateur ne soit effectivement écrasé contre le pupitre de commande 50 ou contre la lisse supérieure du pan 41 du garde-corps 40. En conséquence de la détection, le circuit de commande de la nacelle élévatrice stoppe le mouvement en cours, c'est-à-dire le levage de la plate-forme de travail 30 ou le déplacement de la nacelle élévatrice au sol selon le cas. Par conséquent, le dispositif de protection 70 évite l'écrasement de l'opérateur.

Afin de tenir compte du délai d'arrêt effectif du mouvement en cours du fait notamment de l'inertie, il est préférable que la barre 90 ait une latitude de déplacement au-delà de la position de détection pendant laquelle la branche 92 reste à distance au-dessus du pupitre de commande 50 et une partie prépondérante du tronçon de la branche 91 reste à un niveau supérieur à celui de la lisse supérieure du pan 41 du garde-corps 40.

Par ailleurs, il est préférable que la détection du déplacement par le capteur n'intervienne qu' après un déplacement initial prédéterminé suffisant pour éviter un arrêt intempestif du mouvement en cours si, en l'absence d'une situation de risque d'écrasement, l'opérateur appuie par inadvertance sur la barre 90.

Comme cela est le mieux visible sur les figures 3 et 4, la barre 90 est pourvu d'un écran 94 qui est agencé sous la branche 91 et s'étend dans le plan P - autrement dit encore, parallèlement au pan 41 du garde-corps 40 - en direction du plancher 30 de la plate-forme de travail 3. Elle est dimensionnée de manière à obturer le passage entre la lisse supérieure du pan 41 du garde-corps 40 et le tronçon de la branche 91 qui est situé au-dessus de celle-ci lorsque la barre 90 est dans sa position de maintien, ceci pour une partie prépondérante de la longueur dudit tronçon de la branche 91 de la barre 90 et plus préférentiellement sur sensiblement toute cette longueur. Cet écran évite qu'un objet quelconque puisse être disposé entre la branche 91 et la lisse supérieure du pan 41 qui pourrait avoir pour effet d'empêcher le déplacement de la barre 90. L'écran 94 a préférentiellement une forme surfacique plane continue, c'est-à-dire sans ouverture, afin de faire obstacle au passage de tout objet. Il peut être réalisé à partir d'une tôle ou dans un matériau plastique approprié. En variante, l'écran 94 peut être sous la forme d'une grille à perforations de petites tailles, de préférence suffisamment petites pour empêcher le passage d'une tige de tournevis.

Comme illustrée par la figure 5, il est avantageux que la barre 90 soit placée dans une position abaissée lorsque le pupitre de commande 50 est démonté du dispositif de protection 70. En l'occurrence, elle repose du côté de l'extrémité de la branche 91 vers la branche 92 sur le dessus de la partie 75 en forme de U. Dans la position abaissée, la barre 90 s'étend entièrement à un niveau inférieur ou égal au niveau de la lisse supérieure du pan 41 dans la zone du dispositif de protection 70. Dans cette position, le risque de gêner la manipulation de matériel à bord la plate-forme de travail 3 par la barre 90 est limité, et le risque de détérioration de la barre 90, ou du dispositif de protection 70 par voie de conséquence, est également limité. Elle assure aussi plus de compacité en hauteur lors du transport de la nacelle élévatrice, par exemple sur un camion.

Les figures 11 à 14 illustrent le mécanisme de déploiement de la barre 90 servant à la déplacer entre sa position de maintien et sa position abaissée, ainsi que pour autoriser son déplacement vers le bas à partir de sa position de maintien lorsqu'elle est poussée dans cette direction alors que le pupitre de commande 50 est monté au dispositif de protection 70. Le capot 71 est omis dans la figure 11 pour rendre visible le mécanisme. Pour les mêmes raisons, il est dessiné transparent dans les figures 12 à 14. Ce mécanisme comprend trois bielles 80, 85 et 88 logées dans le boîtier du dispositif de protection 70 formé, dans cet exemple, par la structure de support 72 et le capot 71.

La bielle 80 est montée pivotante autour d'un axe sur la structure de support 72 en 79, étant précisé que l'axe est caché sur la figure 11. Une extrémité de la bielle 80 est pourvue d'un axe dont l'extrémité libre présente un pion d'actionnement 81. Cet axe avec le pion 81 font saillie hors du capot 71 à travers une fente curviligne 71a de celui-ci : cf. aussi la figure 5. A son extrémité opposée, la bielle 80 présente une surface de butée 82 destinée à coopérer avec la bielle 85 de manière à arrêter leur pivotement relatif dans un sens de pivotement.

La bielle 85 est montée pivotante sur la structure de support 72 en 79 autour du même axe que la bielle 80. Un ressort hélicoïdal 78 est prévu pour solliciter élastiquement la bielle 85 en butée contre la surface de butée 82 de la bielle 80. Pour cela, il est accroché par une extrémité à la bielle 80 et par son autre extrémité à la bielle 85. Une extrémité de la bielle 85 est reliée de manière pivotante en 86 à une extrémité de la bielle 88. Le ressort 78 est relié à l'axe de pivotement entre les bielles 85 et 88 par souci de simplicité, mais il peut être accroché ailleurs sur la bielle 85. En variante, le ressort 78 est un ressort de torsion exerçant la même fonction de mise en butée des bielles 80 et 85 l'une contre l'autre.

Par son autre extrémité, la bielle 88 est montée pivotante en 89 à la barre 90 que ce soit directement ou bien indirectement par le biais d'un élément structurel associé rigidement à la barre 90. Dans l'exemple illustré, la bielle 88 est montée pivotante à une barre recourbée agencée sous la branche 91 de la barre 90 et encadrant l'écran 94.

Les figures 11 et 12 illustrent la position des bielles et de la barre 90 lorsque le pupitre de commande 50 est démonté du dispositif de protection 50. Dans ce cas, la barre 90 rejoint la position abaissée sous l'effet de la gravité. Et les bielles 80 et 85, en butée l'une contre l'autre sous l'effet du ressort 78, sont basculées dans une position dans laquelle l'axe à pion d'actionnement 81 se trouve en partie supérieure de la rainure curviligne 71a du capot 71.

Lorsque l'opérateur monte le pupitre de commande 50 au dispositif de protection 70 par engagement du montant 57 dans la partie 75 en forme de U et par engagement de l'encoche de l'élément 58 sur l'axe 76, la partie inférieure du pupitre de commande 50 vient pousser le pion d'actionnement 81 vers le bas, en direction du plancher 30 de la plate-forme de travail 3. La bielle 80 pivote donc, et corrélativement la bielle 85 aussi du fait du ressort 78 maintenant les bielles 80 et 85 en butée l'une contre l'autre. L'extrémité 86 de la barre 85 remonte donc vers le haut, ce qui a pour effet de faire pivoter la barre 90 dans la position de maintien par le biais de la bielle 88. La figure 13 illustre la position atteinte par les bielles et la barre 90 - c'est-à-dire sa position de maintien - lorsque le pupitre de commande 50 est monté au dispositif de protection 70 en l'absence de poussée extérieure sur la barre 90.

Dans la position de maintien de la figure 13, le dispositif de protection est actif. Dès lors, si la barre 90 est poussée vers le bas, en direction du plancher 30 de la plate-forme de travail 3, en particulier par l'opérateur sous l'action d'un obstacle le heurtant, la barre 90 actionne la bielle 88 vers le bas, ce qui a pour effet de faire pivoter la bielle 85 à l'encontre de la sollicitation du ressort 78. La bielle 85 quitte alors la position de butée contre la surface de butée 82 de la bielle 80, étant précisé que la bielle 80 reste immobile du fait du pion d'actionnement 81 en appui contre la partie inférieure du pupitre de commande 50 monté au dispositif de protection 70. Le pupitre de commande 50 reste dans sa position de montage sur le dispositif de protection 70 en raison du système de verrouillage à actionnement manuel qui le verrouille en position ou, à défaut, sous l'effet de gravité dès lors qu'elle suffit à contrer la poussée de la bielle 80 générée par l'action du ressort 78. La figure 14 illustre le nouveau positionnement des bielles 85 et 88, ainsi que de la barre 90 qui a été poussée vers le bas.

Ce déplacement de la bielle 85 est détecté par un capteur, déjà mentionné, pour permettre au circuit de commande de la nacelle élévatrice de stopper le mouvement en cours, c'est-à-dire le levage de la plate-forme de travail 30 ou le déplacement de la nacelle élévatrice au sol selon le cas. Dans cet exemple, il s'agit d'un capteur inductif 62 agencé sur le côté latéral 59 du pupitre de commande 50 orienté vers le dispositif de protection 70 : cf. figure 6. Celui-ci coopère avec une patte 87 de la bielle 85. Lorsque la barre 90 est dans la position de maintien, la patte 87 est en face du capteur inductif 62. Cette situation est illustrée sur la figure 13 sur laquelle est symbolisé la position du capteur inductif 62 bien que le pupitre de commande 50 n'y soit pas représenté.

La patte 87 de la bielle 85 s'efface progressivement de devant le capteur inductif 62 au fur et à mesure que la bielle 85 pivote sous l'action du déplacement de la barre 90 en direction du plancher 30 de la plate-forme de travail 3. Après un angle de pivotement prédéterminé de la bielle 85, et donc un angle de pivotement prédéterminé de la barre 90 vers le plancher 30, le capteur inductif ne détecte plus la patte 87, situation dans laquelle le circuit de commande stoppe le mouvement en cours comme précédemment mentionné pour protéger l'opérateur d'un risque d'écrasement. La figure 14 illustre la position de la patte 87 à l'écart par rapport au capteur inductif 62.

S'agissant d'un capteur inductif, le capot 71 est choisi de préférence dans un matériau neutre par rapport au fonctionnement du capteur 62 et permettant la détection de la patte 87, par exemple un matériau plastique, puisque le capot 71 est interposé entre eux. Alternativement, une ouverture locale peut être ménagé dans le capot 71 au niveau du capteur inductif 62, par exemple si le capot 71 est réalisé en tôle.

Le pupitre de commande 50 est pourvu à son côté latéral 59 d'un deuxième capteur inductif 61 servant à détecter s'il est monté ou non au dispositif de protection 70 : cf. figure 6. Autrement dit, il coopère avec une partie correspondante du dispositif de protection 70, par exemple une patte - non illustrée - faisant saillie de la structure de support 72 ou avec le capot 71.

Lorsque le capteur 61 détecte que le pupitre de commande 50 est démonté du dispositif de protection 70, le circuit de commande de la nacelle élévatrice ne tient pas compte du capteur 62 et est de préférence prévu pour autoriser aussi bien les déplacements en hauteur de la plate-forme de travail 3 que le déplacement de la nacelle élévatrice au sol. En effet, il a été constaté que le risque d'écrasement est faible dans les cas où l'opérateur manipule les organes de commande à actionnement manuel du pupitre de commande d'une main alors qu'il tient celui-ci de l'autre main car, s'il est à bord de la plate-forme de travail, il a habituellement suffisamment d'espace autour de lui pour s'écarter d'un obstacle le heurtant tout en faisant cesser le mouvement en cours. Ainsi, il n'y a pas d'inconvénient majeur à ce que la protection soit avant tout procurée pour un ou des endroits prédéterminés à bord de la plate-forme de travail 3.

Néanmoins, lorsque le pupitre de commande 50 n'est pas monté au dispositif de protection 70, il est avantageux de prévoir que le circuit de commande 50 autorise le levage de la plate-forme de travail 3 uniquement à une vitesse réduite par rapport à la vitesse maximale de levage lorsque le pupitre de commande 50 est monté au dispositif de protection 70. Par exemple, la vitesse réduite peut être comprise entre 35 à 70 % de la vitesse maximale, de préférence égale à 50% de cette dernière. Cette limitation de la vitesse diminue encore sensiblement le risque d'écrasement de l'opérateur manipulant le pupitre de commande 50 tenu à la main à un endroit quelconque de la plate-forme de travail 3 puisqu'il aura une latitude temporelle plus grande pour réagir si le risque devait se manifester.

Le recours à des capteurs inductifs 61 et 62 a pour avantage d'être robuste et fiable, notamment sans risque d'encrassement empêchant leur bon fonctionnement. En variante, ils peuvent être remplacés par tout autre type de capteurs appropriés tels que des capteurs optiques ou mécaniques. Le fait que les capteurs inductifs 61 et 62 ou similaires soient agencés sur ou dans le pupitre de commande 50 est avantageux du fait que celui-ci est déjà en liaison de communication avec le circuit de commande de la nacelle élévatrice. Mais en variante, ces capteurs peuvent être agencés à l'intérieur du boîtier du dispositif de protection 70 formé par la structure de support 72 et le capot 71.

Il est avantageux aussi de prévoir sur le pupitre de commande 50 un organe de commande à actionnement manuel dédié à la validation de la vitesse maximale de levage de la plate-forme de travail 3 lorsque le pupitre de commande 50 est monté au dispositif de protection 70. Il peut aussi servir à la validation de la vitesse maximale de déplacement de la nacelle élévatrice au sol. Dans l'exemple illustré, cet organe dédié est un bouton poussoir 54. Il est de préférence positionné de manière que l'opérateur manipulant avec une main la manette de commande 51 - ou autre(s) organe(s) de commande à actionnement manuel exerçant ses fonctions - ne puisse pas appuyer avec un doigt de cette même main sur le bouton poussoir 54. Autrement dit, il doit utiliser l'autre main pour appuyer sur le bouton poussoir 54 simultanément à l'actionnement de la manette de commande 51. Pour actionner simultanément la manette de commande 51 et le bouton poussoir 54, l'opérateur est donc contraint de se positionner sensiblement devant le pupitre de commande 50 qui correspond à la zone de protection anti-écrasement couverte par les deux branches 91, 92. En variante, le bouton poussoir 54 est remplacé, aux mêmes fins, par tout autre type d'organe de commande à actionnement manuel approprié et agencé de manière adéquate sur le pupitre de commande 50. En variante, le bouton poussoir 54 ou similaire est agencé sur le dispositif de protection 70.

Ainsi, le circuit de commande de la nacelle élévatrice autorise la vitesse de levage maximale de la plate-forme de travail 3 uniquement et tant que le bouton poussoir 54 ou similaire est actionné en plus de l'actionnement correspondant de la manette de commande 51 ou similaire. La même mesure peut être mise en oeuvre par rapport au déplacement de la nacelle élévatrice au sol, notamment pour un déplacement en direction arrière qui est plus dangereux dans le cas où le dispositif de protection 70 est disposé vers l'extrémité avant de la plate-forme de travail 3 comme exemplifié.

Au contraire, le circuit de commande limite la vitesse de levage de la plate-forme de travail 3 et éventuellement la vitesse de déplacement de la nacelle élévatrice au sol dans le cas où le déplacement correspondant est ordonné par actionnement de la manette de commande 51 ou similaire en l'absence d'actionnement simultané du bouton poussoir 54. Par exemple, la vitesse réduite peut être comprise entre 35 à 70 % de la vitesse maximale correspondant du déplacement concerné, de préférence égale à 50% de cette dernière. A nouveau, cette limitation de la vitesse contribue à protéger l'opérateur manipulant la manette de commande 51 alors qu'il ne se tient pas nécessairement dans la zone de protection anti-écrasement procurée par la barre 90 car il aura une latitude temporelle plus grande pour réagir face à un risque d'écrasement.

En variante, le système de commande peut être prévu pour inhiber le levage de la plate-forme de travail 3 et éventuellement le déplacement de la nacelle élévatrice au sol dans au moins un sens, voire les deux, en l'absence d'actionnement du bouton poussoir 54 alors que le pupitre de commande 50 est monté au dispositif de protection 70.

Le fait d'employer des bielles articulées pivotantes pour réaliser le mécanisme de déploiement de la barre 90 est avantageux car il est simple à mettre en oeuvre et fiable, notamment le risque de grippage est limité. Le nombre de bielles peut être varié. En variante, le mécanisme de déploiement de la barre 90 peut être conçu différemment qu'avec des bielles, par exemple à base d'une première crémaillère coulissant verticalement et présentant un pion 81 pour être actionnée par le pupitre de commande 50, la première crémaillère coopérant avec un pignon monté rotatif sur la structure de support 72 et engrenant avec une deuxième crémaillère coulissant verticalement laquelle porte une tige coulissante à l'encontre d'un ressort et liée de manière pivotante par une extrémité à la barre 90.

D'autres variantes sont encore envisageables. A titre d'exemple, les branches 91 et 92 de la barre 90 peuvent être remplacées par deux barres correspondantes distinctes fournissant chacune la fonction de protection anti-écrasement correspondante. Par ailleurs, la branche 92 peut être omise si l'on souhaite uniquement procurer la fonction anti-écrasement de la branche 91 de la barre 90. Inversement, il est possible de modifier le dispositif de protection 70 pour qu'il ait une barre 90 modifiée présentant la branche 92 et la fonction anti-écrasement associée, mais sans être pourvue d'une branche 91 et de la fonction anti-écrasement associée.

Les figures 17 à 22 illustrent un dispositif de protection anti-écrasement 170 qui est une variante au dispositif de protection 70 décrit pour le mode de réalisation des figures 1 à 16.

Le dispositif de protection 170 est pour l'essentiel identique à celui du dispositif de protection 70, sauf à être pourvu d'une deuxième barre 190 servant à détecter une situation de risque d'écrasement d'un opérateur. Bien que conformée différemment, les deux branches 91 et 92 de la première barre 90 - qui forment un L en vue de dessus - assure les mêmes fonctions que dans le mode de réalisation précédent. En variante, la barre 90 peut être identique au mode de réalisation précédent. Par ailleurs, la barre 90 est montée pivotante sur la partie 41b du garde-corps indépendamment de la structure de support 72 - non visible - du dispositif de protection 170. En variante, la barre 90 peut être montée pivotante sur la structure de support 72 comme dans le mode de réalisation précédent. Le fonctionnement du dispositif de protection 170 en ce qui concerne la barre 90 est le même que celui du dispositif de protection 70 décrit précédemment.

Pour ce qui concerne la deuxième barre 190, le fonctionnement est similaire à la barre 90, sauf à assurer une protection anti-écrasement uniquement par rapport au pupitre de commande 50. Lorsque le pupitre de commande 50 est monté au dispositif de protection 170, la barre 190 est maintenue dans une position de maintien dans laquelle elle s'étend devant le pupitre de commande 50 alors que la branche 92 de la barre 90 s'étend au-dessus du pupitre de commande 50. La barre 190 est déplaçable à partir de sa position de maintien en direction du pupitre de commande 50 tout en étant sollicitée élastiquement vers sa position de maintien. Sur détection du déplacement de la barre 190 vers le pupitre de commande 50, le circuit de commande de la nacelle élévatrice stoppe le mouvement en cours similairement au cas de la barre 90. La barre 190 a pour avantage de permettre au dispositif de protection 170 de déclencher plus rapidement que la barre 90 dans le cas d'un risque d'écrasement lié à un obstacle heurtant par l'arrière l'opérateur lorsque la nacelle élévatrice se déplace au sol dans la direction vers l'arrière.

La possibilité de déplacement de la barre 190 peut être procurée par un mécanisme à bielles qui procure aussi le déplacement de la barre 90. En variante, la possibilité de déplacement de la barre 190 peut être procurée par un mécanisme distinct de celui de la barre 90.

Lorsque le pupitre de commande 50 est démonté du dispositif de protection 170, les deux barres 90 et 190 s'étendent toutes les deux à un niveau inférieur ou égal à la partie supérieure du pan adjacent 41b du garde-corps 40 comme cela est visible sur la figure 19.

Comme cela est visible dans les figures 17 à 19, le dispositif de protection est pourvu d'un système de montage du pupitre de commande 50 différent de celui du mode de réalisation précédent. En l'occurrence, il comprend une tige fixe 201 sur lequel vient s'engager un tube agencé fixement à l'arrière du pupitre de commande 50. La tige fixe 201 peut avantageusement comprendre une goupille 201a en saillie radiale servant d'organe de guidage engageant une fente de guidage du tube du pupitre de commande 50 qui s'étend suivant la direction longitudinale du tube : cela permet d'imposer une orientation angulaire au pupitre de commande 50 autour de la tige 201 au fur et à mesure de l'engagement du tube sur la tige 201. Le système de montage du dispositif de protection 170 comprend préférentiellement un élément de support fixe telle qu'une patte ou une tige - non représentée - sur laquelle vient reposer la partie inférieure du pupitre de commande 50 à l'état monté au dispositif de protection 170. Il peut être prévu un système de verrouillage pour maintenir en place le pupitre de commande 50 sur le dispositif de protection 170. Celui-ci peut comprendre une tige en forme de U formant une boucle en saillie latéralement sur le côté 59 du pupitre de commande 50 qui vient pénétrer l'encoche 202 où un verrou coopère avec un tronçon de la tige. Le verrou peut être conçu de manière similaire au verrou 74 décrit en relation aux figures 15 et 16 du mode de réalisation précédent. L'on comprendra que le système de montage peut être varié. Il peut notamment être identique à celui du mode de réalisation précédent.

Les figures 20 à 22 illustrent un exemple de mécanisme de déploiement des barres 90 et 190 servant à les déplacer entre leur position de maintien et leur position abaissée, ainsi que pour autoriser leur déplacement vers le bas, respectivement vers le pupitre de commande 50 à partir de leur position de maintien en cas d'actionnement dans cette direction alors que le pupitre de commande 50 est monté au dispositif de protection 70. Pour rendre visible le mécanisme, le capot du dispositif de protection est dessiné transparent dans les figures 20 à 22. Ce mécanisme comprend trois bielles 180, 185 et 188.

La bielle 180 est montée pivotante en 179 autour d'un axe sur la structure de support du dispositif de protection 170. Une extrémité de la bielle 180 est pourvue de la barre 190. La bielle 180 présente une surface de butée 182 destinée à coopérer avec la bielle 185 de manière à arrêter leur pivotement relatif dans un sens de pivotement.

La bielle 185 est également montée pivotante sur la structure de support du dispositif de protection en 179 autour du même axe que la bielle 180. Une extrémité de la bielle 185 est reliée de manière pivotante en 186 à une extrémité de la bielle 188.

Par son autre extrémité, la bielle 188 est montée pivotante en 189 à la barre 90 que ce soit directement ou bien indirectement par le biais d'un élément structurel associé rigidement à la barre 90.

Un ressort hélicoïdal 178 est accroché par une extrémité à la bielle 185 et par son autre extrémité à la structure de support du dispositif de protection. Sous l'action du ressort 178, le mécanisme à bielles peut prendre deux positions stables distinctes.

La première position stable est celle illustrée par la figure 20. La barre 90 est alors en position abaissée, à un niveau inférieur ou égal à celui du pan 41b du garde-corps 40. La barre 190 est en tout état de cause à niveau inférieur ou égal à celui du pan 41b du garde-corps 40. Le mécanisme à bielles peut avantageusement être placé dans cette première position stable lorsque le pupitre de commande 50 est démonté du dispositif de protection 170. Dans cette première position stable, la bielle 185 est maintenue élastiquement par le ressort 178 dans une position pivotée vers le bas, ce qui a pour effet de maintenir la barre 90 en position abaissée par le biais de la bielle 188.

Le mécanisme à bielles peut être actionné à l'encontre de la sollicitation du ressort 178 pour passer de cette première position stable à sa deuxième position stable illustrée par la figure 21. Dans cette deuxième position stable, les barres 90 et 190 sont dans leur position déployée permettant de détecter une situation de risque d'écrasement de l'opérateur. Cette fois-ci, le ressort 178 maintient la bielle 185 dans une position pivotée vers le haut. De ce fait, la barre 90 est maintenue élastiquement en position déployée par le biais de la bielle 188. La bielle 180 est aussi maintenue élastiquement en position déployée par action de la bielle 185 sur la butée 182.

Le passage de la première position stable à la deuxième position stable peut s'effectuer manuellement préalablement au montage du pupitre de commande 50 au dispositif de protection 170, par exemple en tirant vers le haut la barre 90. En variante, il peut avantageusement être prévu que le pupitre de commande 50 sollicite directement ou indirectement le mécanisme à bielles lors de l'opération de montage du pupitre de commande 50 au dispositif de protection 170. Inversement, le passage de la deuxième position stable à la première position stable peut s'effectuer manuellement postérieurement au démontage du pupitre de commande 50 du dispositif de protection 170, par exemple en poussant vers le bas la barre 90.

Comme mentionné, dans la position déployée de la figure 21, le dispositif de protection est actif. Dès lors, si la barre 190 est poussée vers le pupitre de commande 50, en particulier par l'opérateur sous l'action d'un obstacle le heurtant, la bielle 180 pivote et fait pivoter la bielle 185 à l'encontre de la sollicitation du ressort 78. Ceci a aussi pour effet d'abaisser la barre 90 par le biais de la bielle 188. La figure 22 illustre le nouveau positionnement des bielles et des barres 90 et 190.

Dans le cas où c'est la barre 90 qui est poussée vers le bas, le déplacement de la barre 90 provoque le déplacement de la bielle 188 et de la bielle 185 à l'encontre de la sollicitation du ressort 178.

Dans les deux cas, le déplacement de la barre 190, respectivement 90, est détecté par un capteur 162 coopérant avec une patte de détection 187. Dans cet exemple, le capteur 162 est agencé fixement sur le dispositif de protection tandis que la patte de détection 187 est agencée fixement sur la bielle 188. Le système de détection formé par le capteur 162 et la patte de détection 187 fonctionne de manière similaire à celui formé par le capteur 62 et la patte de détection 87 du mode de réalisation précédent.

Pour la commodité d'utilisation du pupitre de commande 50, il est préférable que le montage de celui-ci au système de montage du dispositif de protection 70, 170, ainsi que son démontage puissent être opérés manuellement sans outil, comme cela résulte notamment de la description des deux modes de réalisation décrits.

Bien entendu, l'étendue de la protection conférée par le brevet n'est pas limitée au mode de réalisation et aux exemples et variantes décrits et représentés, mais est déterminée par les revendications.

## Revendications

1. Nacelle élévatrice, comprenant :
- une plate-forme de travail (3) comprenant un plancher (30) et un garde-corps (40) ;
- un mécanisme de levage (2) pour déplacer en hauteur la plate-forme de travail (3) ;
- un pupitre de commande (50) pour commander le mécanisme de levage (2) ; et
- un dispositif de protection (70) pour protéger un opérateur à bord de la plate-forme de travail (3) d'un écrasement contre au moins l'un parmi le garde-corps (40) et le pupitre de commande (50) **caractérisé en ce que**
le dispositif de protection (70) comprend:
- une barre (90 ; 190) montée sur la plate-forme de travail (3) de manière à être adjacente à un pan (41) du garde-corps (40) ; et
- un système de montage (75, 76) prévu pour y monter de manière amovible le pupitre de commande (50) pour que le pupitre de commande (50) puisse être déplacé et utilisé par l'opérateur en différents endroits sur la plate-forme de travail (3), le système de montage (75, 76) étant en outre prévu pour y monter de manière amovible le pupitre de commande (50) de manière à le maintenir en place à bord de la plate-forme de travail (3) dans une position de montage prédéfinie qui est adjacente audit pan (41) du garde-corps et adjacente à la barre (90 ; 190),
dans laquelle :
- la barre (90 ; 190) est configurée et montée sur la plate-forme de travail (3) de manière que, lorsque le pupitre de commande (50) est monté au système de montage, la barre soit maintenue dans une position de maintien à proximité de l'un au moins parmi le pupitre de commande (50) et ledit pan (41) du garde-corps avec la possibilité de se déplacer vers le pupitre de commande (50), respectivement vers ledit pan (41) du garde-corps, et
- le dispositif de protection comprend en outre au moins un capteur (62) pour détecter si la barre (90 ; 190) est poussée respectivement vers le pupitre de commande ou vers ledit pan du garde-corps.

2. Nacelle élévatrice selon la revendication 1, dans laquelle :
- le pupitre de commande est prévu pour être utilisé, au choix de l'opérateur, en étant tenu à la main ou en étant monté sur la plate-forme de travail (3) ; et/ou
- le pupitre de commande (50) comprend des organes de commande, le pupitre de commande étant prévu pour qu'un opérateur puisse simultanément le tenir avec une main et manipuler les organes de commande avec l'autre main ; et/ou
- le pupitre de commande (50) est prévu pour être monté manuellement au système de montage du dispositif de protection sans recourir à des outils et/ou pour être démonté manuellement du système de montage du dispositif de protection sans recourir à des outils.

3. Nacelle élévatrice selon la revendication 1 ou 2, dans laquelle :
- la possibilité pour la barre (90 ; 190) de se déplacer à partir de la position de maintien vers le pupitre de commande (50), respectivement vers ledit pan (41) du garde-corps (50), se fait à l'encontre d'un effort élastique (78) sollicitant la barre vers la position de maintien, et/ou
- la possibilité pour la barre (90) de se déplacer vers le pupitre de commande (50), respectivement vers ledit pan (41) du garde-corps (40), se fait par pivotement (95).

4. Nacelle élévatrice selon l'une quelconque des revendications 1 à 3, dans laquelle la barre (90 ; 190) est configurée et montée sur la plate-forme de travail (3) de manière que, lorsque le pupitre de commande (50) est monté au système de montage, la barre satisfasse à au moins l'une des trois caractéristiques suivantes :
- i) dans la position de maintien de la barre (90), au moins un tronçon (91) de la barre est agencé latéralement par rapport à un côté (59) du pupitre de commande (50) orienté vers ledit pan (41) du garde-corps et s'étend dans un plan (P) perpendiculaire au plancher (30) de la plate-forme de travail qui est sensiblement parallèle à une partie supérieure dudit pan (41) du garde-corps, le tronçon s'étendant en outre à un niveau au-dessus dudit pan (41) du garde-corps et la barre (90) ayant la possibilité de se déplacer en direction du plancher (30) de la plate-forme de travail (3) ;
- ii) dans la position de maintien de la barre (90), au moins un tronçon (92) de la barre (90) s'étend au-dessus du pupitre de commande (50), la barre (90) ayant la possibilité de se déplacer de manière que ledit tronçon (92) se déplace vers le plancher (30) de la plate-forme de travail (3) ; et
- iii) dans la position de maintien de la barre (190), au moins un tronçon de la barre s'étend devant le pupitre de commande (50), la barre (190) ayant la possibilité de se déplacer de manière que ledit tronçon se déplace vers le pupitre de commande.

5. Nacelle élévatrice selon la revendication 4, dans laquelle l'au moins un tronçon (91) de la barre (90) selon la caractéristique i) est pourvu d'un écran (94) s'étendant parallèlement audit pan (41) du garde-corps vers le plancher (30) de la plate-forme de travail (3) de manière à obturer un passage entre ledit tronçon (91) de la barre (90) et la partie supérieure dudit pan (41) du garde-corps sur une partie prépondérante de la longueur dudit tronçon de la barre.

6. Nacelle élévatrice selon la revendication 4 ou 5, dans laquelle :
- ladite position de montage prédéfinie du pupitre de commande est située vers une première extrémité (AV) de la plate-forme de travail (3), et
- l'au moins un tronçon de la barre selon la caractéristique i) s'étend au-delà du pupitre de commande en direction d'une deuxième extrémité (AR) de la plate-forme de travail (3) opposée à la première extrémité.

7. Nacelle élévatrice selon l'une quelconque des revendications 4 à 6, dans laquelle :
- en projection orthogonale sur le plancher de la plate-forme de travail, la barre (90) a une forme en L formée par un premier et un deuxième bras,
- au moins un tronçon du premier bras (91) du L est selon la caractéristique i), et
- au moins un tronçon du deuxième bras (92) du L est selon la caractéristique ii).

8. Nacelle élévatrice selon la revendication 7 en ce qu'elle dépend de la revendication 6, dans laquelle une extrémité libre du premier bras du L est articulé audit pan (41) du garde-corps en un endroit (95) qui est au-delà du pupitre de commande (50) en direction de la deuxième extrémité (AR) de la plate-forme de travail (3).

9. Nacelle élévatrice selon l'une quelconque des revendications 1 à 8, dans laquelle :
- la barre (90) est déplaçable entre la position de maintien dans laquelle la barre s'étend au moins en partie au-dessus du niveau dudit pan (41) du garde-corps, et une position abaissée dans laquelle la barre (90) s'étend entièrement à un niveau inférieur ou égal à la partie supérieure dudit pan (41) du garde-corps ; et
- le dispositif de protection comprend un mécanisme de déploiement de la barre prévu pour coopérer avec le pupitre de commande de manière :
• à faire passer la barre (90) dans la position de maintien lorsque le pupitre de commande (50) est monté au système de montage, et
• à faire passer la barre (90) dans la position abaissée lorsque le pupitre de commande (50) est démonté du système de montage,
dans laquelle, de préférence, la barre (90) passe à la position abaissée par gravité lorsque le pupitre de commande (50) est démonté du système de montage.

10. Nacelle élévatrice selon la revendication 9, dans laquelle le mécanisme de déploiement de la barre (90) comprend des bielles (80, 85, 88) articulées entre elles, dont une première bielle (80) est prévue pour coopérer avec le pupitre de commande (50) pour faire passer la barre (90) dans la position de maintien par le biais d'au moins une deuxième bielle (88) lorsque le pupitre de commande est monté au système de montage, et
dans laquelle, de préférence, le mécanisme de déploiement de la barre comprend :
- deux bielles (80, 85 ; 180, 185) articulées entre elles et aptes à être mise en butée l'une contre l'autre pour arrêter leur pivotement relatif dans un sens de pivotement, et
- un ressort (78 ; 178) sollicitant les deux bielles pour les mettre en butée l'une contre l'autre de manière à maintenir la barre (90) dans la position de maintien lorsque le pupitre de commande (50) est monté au système de montage,
la possibilité de la barre (90) de se déplacer à partir de la position de maintien vers le pupitre de commande, respectivement vers ledit pan du garde-corps, se faisant par pivotement des deux bielles à l'encontre du ressort sollicitant les deux bielles.

11. Nacelle élévatrice selon l'une quelconque des revendications 1 à 10, laquelle nacelle élévatrice :
- est une nacelle élévatrice à ciseaux ou une nacelle élévatrice à mât vertical, et/ou
- est motorisée pour pouvoir se déplacer au sol, le pupitre de commande (50) étant en outre prévu pour commander le déplacement de la nacelle élévatrice au sol.

12. Nacelle élévatrice selon l'une quelconque des revendications 1 à 11, dans laquelle :
- le pupitre de commande (50) comprend au moins un premier organe de commande à actionnement manuel (51) pour ordonner le déplacement en hauteur de la plate-forme de travail et éventuellement le déplacement de la nacelle élévatrice au sol, et
- la nacelle élévatrice comprend en outre :
• un capteur (61) pour détecter si le pupitre de commande (50) est monté au système de montage ou démonté du système de montage, et
• un circuit de commande prévu pour limiter une vitesse de déplacement en hauteur de la plate-forme de travail (3) et éventuellement une vitesse de déplacement de la nacelle élévatrice au sol lorsque le capteur (61) détermine que le pupitre de commande (50) est démonté du système de montage.

13. Nacelle élévatrice selon la revendication 12, dans laquelle :
- le pupitre de commande (50) ou le dispositif de protection (70 ; 170) comprend en outre au moins un deuxième organe de commande à actionnement manuel (54) disposé par rapport au premier organe de commande à actionnement manuel, lorsque le pupitre de commande est monté au système de montage du dispositif de protection, de manière que l'actionnement simultané du premier organe de commande à actionnement manuel (51) et du deuxième organe de commande à actionnement manuel (54) par un opérateur nécessite qu'il utilise une main respective pour l'actionnement de chacun, et
- le circuit de commande est prévu pour limiter la vitesse de déplacement en hauteur de la plate-forme de travail et éventuellement la vitesse de déplacement de la nacelle élévatrice au sol ou inhiber un tel déplacement dans le cas où le déplacement correspondant est ordonné par actionnement du premier organe de commande à actionnement manuel (51) en l'absence d'actionnement simultané du deuxième organe de commande à actionnement manuel (54) par rapport au cas où le déplacement correspondant est ordonné par un actionnement du premier organe de commande à actionnement manuel (51) avec un actionnement simultané du deuxième organe de commande à actionnement manuel (54).

14. Nacelle élévatrice selon la revendication 13 en ce qu'elle dépend directement ou indirectement de la revendication 6, dans laquelle le premier et le deuxième organe de commande à actionnement manuel (51, 54) sont agencés de manière que leur actionnement simultané par l'opérateur requière qu'il se positionne de manière adjacente au tronçon de la barre selon la caractéristique i).

15. Nacelle élévatrice selon l'une quelconque des revendications 1 à 14, dans laquelle :
- le pupitre de commande (50) est conçu de manière à ne permettre le montage amovible sur la plate-forme de travail (3) uniquement par le biais du système de montage du dispositif de protection, et/ou
- le dispositif de protection est monté de manière démontable à la plate-forme de travail ou au garde-corps pour donner la possibilité de le monter sélectivement à différents endroits de la plate-forme de travail ou du garde-corps.

## Patentansprüche

1. Hubarbeitsbühne, umfassend :
- eine Arbeitsplattform (3) mit einem Boden (30) und einem Geländer (40);
- einen Hebemechanismus (2), um die Arbeitsplattform (3) in der Höhe zu bewegen,
- ein Bedienpult (50) zum Steuern des Hebemechanismus (2); und
- eine Schutzvorrichtung (70), um einen Bediener an Bord der Arbeitsplattform (3) davor zu schützen, gegen das Geländer (40) und/oder das Bedienpult (50) gequetscht zu werden;
**dadurch gekennzeichnet, dass** die Schutzvorrichtung (70) umfasst:
- eine Stange (90; 190), die an der Arbeitsplattform (3) angebracht ist, um zu einem Abschnitt (41) des Geländers (40) benachbart zu sein; und
- ein Montagesystem (75, 76), vorgesehen, um das Bedienpult (50) dort lösbar zu montieren, so dass die Bedienpult (50) von dem Bediener an/zu verschiedenen Stellen auf der Arbeitsplattform (3) bewegt und verwendet werden kann, wobei das Montagesystem (75, 76) ferner dazu vorgesehen ist, das Bedienpult (50) daran lösbar zu montieren, um sie an Bord der Arbeitsplattform (3) in einer vordefinierten Montageposition zu halten, die zu dem Geländerabschnitt (41) und der Stange (90 ; 190) benachbart ist,
bei welcher :
- die Stange (90; 190) eingerichtet und an der Arbeitsplattform (3) montiert ist, damit, wenn das Bedienpult (50) am Montagesystem montiert ist, die Stange in einer Halteposition in der Nähe des Bedienpults (50) und/oder des Geländerabschnitt (41) gehalten ist/wird, mit der Möglichkeit, sich in Richtung des Bedienpult (50) bzw. des Geländerabschnitts (41) zu bewegen, und
- die Schutzvorrichtung außerdem mindestens einen Sensor (62) umfasst, um zu erkennen, ob die Stange (90; 190) jeweils in Richtung des Bedienpults oder in Richtung des Geländerabschnitts gedrückt ist/wird.

2. Hubarbeitsbühne nach Anspruch 1, bei welcher:
- das Bedienpult dazu vorgesehen ist, nach Wahl des Bedieners in der Hand gehalten oder auf der Arbeitsplattform (3) montiert bedient zu werden; und/oder
- das Bedienpult (50) Steuerorgane umfasst, wobei das Bedienpult so vorgesehen ist, dass ein Bediener sie gleichzeitig mit einer Hand halten und die Steuerorgane mit der anderen Hand bedienen kann; und/oder
- das Bedienpult (50) dazu vorgesehen ist, ohne Verwendung von Werkzeugen manuell an dem Schutzvorrichtungsmontagesystem angebracht zu werden und/oder ohne Verwendung von Werkzeugen manuell von dem Schutzvorrichtungsmontagesystem abgenommen zu werden.

3. Hubarbeitsbühne nach Anspruch 1 oder 2, bei welcher:
- die Möglichkeit für die Stange (90; 190), sich aus der Halteposition in Richtung des Bedienpults (50) bzw. in Richtung des Abschnitts (41) des Geländers (50) zu bewegen, gegen eine elastische Kraft (78) erfolgt, die die Stange in Richtung der Halteposition vorspannt, und/oder
- die Möglichkeit für die Stange (90), sich in Richtung des Bedienpults (50) bzw. in Richtung des Abschnitts (41) des Geländers (40) zu bewegen, durch Schwenken (95) erfolgt.

4. Hubarbeitsbühne nach einem der Ansprüche 1 bis 3, bei welcher die Stange (90; 190) eingerichtet und auf der Arbeitsplattform (3) montiert ist, damit die Stange, wenn das Bedienpult (50) am Montagesystem montiert ist, mindestens eines der folgenden drei Merkmale erfüllt:
- i) in der Halteposition der Stange (90) mindestens ein Abschnitt (91) der Stange seitlich von einer Seite (59) des Bedienpults (50), die dem Geländerabschnitt (41) zugewandt ist, angeordnet ist und sich in einer Ebene (P) senkrecht zum Boden (30) der Arbeitsplattform erstreckt, die im Wesentlichen parallel zu einem oberen Teil des Geländerabschnitts (41) ist, wobei sich der Abschnitt ferner auf einem Niveau oberhalb des Geländerabschnitts (41) erstreckt und die Stange (90) die Möglichkeit hat, sich in Richtung des Bodens (30) der Arbeitsplattform (3) zu bewegen;
- ii) in der Halteposition der Stange (90) sich mindestens ein Abschnitt (92) der Stange (90) über das Bedienpult (50) erstreckt, wobei die Stange (90) die Möglichkeit hat, sich zu bewegen, so dass der Abschnitt (92) sich in Richtung des Bodens (30) der Arbeitsplattform (3) bewegt; und
- iii) in der Halteposition der Stange (190) sich mindestens ein Abschnitt der Stange vor dem Bedienpult (50) erstreckt, wobei die Stange (190) die Möglichkeit hat, sich zu bewegen, so dass sich der Abschnitt in Richtung des Bedienpults bewegt.

5. Arbeitsbühne nach Anspruch 4, bei welcher der mindestens eine Abschnitt (91) der Stange (90) nach Merkmal i) mit einem Schirm (94) versehen ist, sich parallel zu der Abschnitt (41) in Richtung des Bodens (30) der Arbeitsplattform (3) erstreckend, um einen Durchgang zwischen dem Abschnitt (91) der Stange (90) und dem oberen Teil der Geländerabschnitts (41) über einen überwiegenden Teil der Länge des Stangenabschnitts zu versperren.

6. Arbeitsbühne nach Anspruch 4 oder 5, bei welcher:
- die vordefinierte Montageposition des Bedienpults in Richtung eines ersten Endes (AV) der Arbeitsplattform (3) angeordnet ist, und
- der mindestens eine Abschnitt der Stange gemäß Merkmal i) sich über das Bedienpult hinaus in Richtung eines zweiten Endes (AR) der Arbeitsplattform (3) gegenüber dem ersten Ende erstreckt.

7. Hubarbeitsbühne nach einem der Ansprüche 4 bis 6, bei welcher:
- in der orthogonalen Projektion auf den Boden der Arbeitsplattform die Stange (90) eine L-Form hat, die von einem ersten und einem zweiten Arm gebildet ist/wird,
- mindestens ein Abschnitt des ersten Arms (91) des L gemäß Merkmal i) ist, und
- mindestens ein Abschnitt des zweiten Arms (92) des L gemäß Merkmal ii) ist.

8. Hubarbeitsbühne nach Anspruch 7 in Abhängigkeit von Anspruch 6, bei welcher ein freies Ende des ersten Arms des L an einer Stelle (95), die jenseits des Bedienpults (50) in Richtung des zweiten Endes (AR) der Arbeitsplattform (3) liegt, gelenkig mit dem Abschnitt (41) des Geländers verbunden ist.

9. Hubarbeitsbühne nach einem der Ansprüche 1 bis 8, bei welcher:
- die Stange (90) zwischen der Halteposition, in der sich die Stange zumindest teilweise über dem Niveau des Geländerabschnitts (41) erstreckt, und einer abgesenkten Position, in der sich die Stange (90) vollständig auf einem Niveau erstreckt, das kleiner oder gleich dem oberen Teil des Geländerbschnitts (41) ist, bewegbar ist; und
- die Schutzvorrichtung einen Stangenausfahrmechanismus umfasst, der dazu vorgesehen ist, mit dem Bedienpult auf eine Weise zusammenzuwirken um:
• die Stange (90) in die Halteposition zu bringen, wenn das Bedienpult (50) am Montagesystem angebracht ist, und
• die Stange (90) in die abgesenkte Position zu bringen, wenn das Bedienpult (50) vom Montagesystem abgenommen ist/wird,
wobei vorzugsweise die Stange (90) durch Schwerkraft in die abgesenkte Position übergeht, wenn das Bedienpult (50) von dem Montagesystem abgenommen ist/wird.

10. Hubarbeitsbühne nach Anspruch 9, bei welcher der Mechanismus zum Ausfahren der Stange (90) gelenkig miteinander verbundene Verbindungsstangen (80, 85, 88) umfasst, von denen eine erste Verbindungsstange (80) dazu vorgesehen ist, mit dem Bedienpult (50) zusammenzuwirken, um die Stange (90) über mindestens eine zweite Verbindungsstange (88) in die Halteposition zu bewegen, wenn das Bedienpult am Montagesystem angebracht ist, und
wobei vorzugsweise der Mechanismus zum Ausfahren der Stange umfasst:
- zwei Verbindungsstangen (80, 85; 180, 185), die gelenkig miteinander verbunden sind und aneinander anliegen können, um ihr relatives Schwenken in einer Schwenkrichtung zu stoppen, und
- eine Feder (78; 178), die die beiden Verbindungsstangen so vorspannt, dass sie aneinander anstoßen, um die Stange (90) in der Halteposition zu halten, wenn das Bedienpult (50) am Montagesystem angebracht ist,
wobei die Möglichkeit der Stange (90), sich aus der Halteposition in Richtung des Bedienpults bzw. in Richtung des Geländerabschnitts zu bewegen, durch Schwenken der beiden Verbindungsstangen gegen die Feder, die die beiden Verbindungsstangen vorspannt, erfolgt.

11. Hubarbeitsbühne nach einem der Ansprüche 1 bis 10, bei welcher die Hubarbeitsbühne:
- eine Scherenhubarbeitsbühne oder eine Hubarbeitsbühne mit vertikalem Mast ist, und/oder
- motorisiert ist, um sich am Boden bewegen zu können, wobei das Bedienpult (50) außerdem dazu vorgesehen ist, die Bewegung der Hubarbeitsbühne am Boden zu steuern.

12. Hubarbeitsbühne nach einem der Ansprüche 1 bis 11, bei welcher:
- das Bedienpult (50) mindestens ein erstes manuell betätigtes Steuerorgan (51) umfasst, um die Höhenverschiebung der Arbeitsplattform und möglicherweise die Bewegung der Hubarbeitsbühne am Boden anzuordnen, und
- die Hubarbeitsbühne umfasst außerdem:
• einen Sensor (61) zum Erkennen, ob das Bedienpult (50) am Montagesystem montiert oder vom Montagesystem demontiert ist, und
• einen Steuerkreis, der dazu vorgesehen ist, eine Geschwindigkeit der Höhenbewegung der Arbeitsplattform (3) und möglicherweise eine Geschwindigkeit der Bewegung der Hubarbeitsbühne am Boden zu begrenzen, wenn der Sensor (61) bestimmt, dass das Bedienpult (50) von dem Montagesystem abgenommen ist/wird.

13. Hubarbeitsbühne nach Anspruch 12, bei welcher:
- das Bedienpult (50) oder die Schutzvorrichtung (70; 170) ferner mindestens ein zweites handbetätigtes Steuerorgan (54) umfasst, das relativ zum ersten handbetätigten Steuerorgan angeordnet ist, wenn das Bedienpult am Montagesystem der Schutzvorrichtung montiert ist, so dass die gleichzeitige Betätigung des ersten handbetätigten Steuerorgans (51) und des zweiten handbetätigten Steuerorgans (54) durch einen Bediener erfordert, dass er eine jeweilige Hand für die Betätigung eines jeden der Steuerorgane verwendet, und
- der Steuerkreis dazu vorgesehen ist, die Geschwindigkeit der Höhenverschiebung der Arbeitsplattform zu begrenzen und möglicherweise die Geschwindigkeit der Bewegung der Hubarbeitsbühne auf dem Boden zu begrenzen oder eine solche Bewegung in dem Fall, in dem die entsprechende Bewegung durch Betätigung des ersten handbetätigten Steuerorgans (51) bei Fehlen einer gleichzeitigen Betätigung des zweiten handbetätigten Steuerorgans (54) angeordnet ist/wird, zu hemmen, verglichen mit dem Fall, in dem die entsprechende Bewegung durch eine Betätigung des ersten handbetätigten Steuerorgans (51) bei gleichzeitiger Betätigung des zweiten handbetätigten Steuerorgans (54) angeordnet ist/wird.

14. Hubarbeitsbühne nach Anspruch 13, direkt oder indirekt von Anspruch 6 abhängig, bei welcher das erste und das zweite manuell betätigte Steuerorgan (51, 54) so angeordnet sind, dass ihre gleichzeitige Betätigung durch den Bediener erfordert, dass er sich benachbart zu dem Abschnitt der Stange gemäß Merkmal i) positioniert.

15. Hubarbeitsbühne nach einem der Ansprüche 1 bis 14, bei welcher:
- das Bedienpult (50) so gestaltet ist, dass eine abnehmbare Montage an der Arbeitsplattform (3) nur über das Montagesystem der Schutzvorrichtung möglich ist, und/oder
- die Schutzvorrichtung abnehmbar an der Arbeitsplattform oder dem Geländer angebracht ist, um die Möglichkeit zu bieten, sie selektiv an verschiedenen Stellen der Arbeitsplattform oder des Geländers anzubringen.

## Claims

1. An aerial work platform, comprising:
- a working platform (3) comprising a floor (30) and a guardrail (40);
- a lifting mechanism (2) for moving the working platform (3) in height;
- a control panel (50) for controlling the lifting mechanism (2); and
- a protection device (70) for protecting an operator on board the working platform (3) from being crushed against at least one of the guardrail (40) and the control panel (50);
**characterized in that** the protection device (70) comprises:
- a bar (90; 190) mounted on the working platform (3) so as to be adjacent to a section (41) of the guardrail (40); and
- a mounting system (75, 76) provided for removably mounting the control panel (50) thereto so that the control panel (50) can be moved and used by the operator at different locations of the working platform (3), the mounting system (75, 76) being further provided for removably mounting the control panel (50) thereto so as to hold it in place on board the working platform (3) in a predefined mounting position which is adjacent to said section (41) of the guardrail and adjacent to the bar (90; 190),
wherein:
- the bar (90; 190) is configured and mounted on the working platform (3) such that, when the control panel (50) is mounted to the mounting system, the bar is held in a holding position in the vicinity of at least one of the control panel (50) and said section (41) of the guardrail with the possibility to move towards the control panel (50), respectively towards said section (41) of the guardrail, and
- the protection device further comprises at least one sensor (62) for detecting whether the bar (90; 190) is pushed towards the control panel or towards said section of the guardrail respectively.

2. An aerial work platform according to claim 1, wherein:
- the control panel is adapted to be used, at the operator's choice, hand-held or mounted on the working platform; and/or
- the control panel (50) comprises control members, the control panel being provided so that an operator can simultaneously hold it with one hand and manipulate the control members with the other hand; and/or
- the control panel (50) is adapted to be mounted manually to the mounting system of the protection device without the use of tools and/or to be removed manually from the mounting system of the protection device without the use of tools.

3. An aerial work platform according to claim 1 or 2, wherein:
- the possibility for the bar (90; 190) to move from the holding position towards the control panel (50), respectively towards said section (41) of the guardrail (50) is effected against a resilient force (78) biasing the bar towards the holding position, and/or
- the possibility for the bar (90) to move towards the control panel (50), respectively towards said section (41) of the guardrail (40), is done by pivoting (95).

4. An aerial work platform according to any one of claims 1 to 3, wherein the bar (90; 190) is configured and mounted to the working platform (3) such that, when the control panel (50) is mounted to the mounting system, the bar satisfies at least one of the following three characteristics:
- i) in the holding position of the bar (90), at least one portion (91) of the bar is arranged laterally with respect to a side (59) of the control panel (50) oriented towards said section (41) of the guardrail and extends in a plane (P) perpendicular to the floor (30) of the working platform which is substantially parallel to an upper part of said section (41) of the guardrail, the portion further extending at a level above said section (41) of the guardrail and the bar (90) being able to move towards the floor (30) of the working platform (3);
- ii) in the holding position of the bar (90), at least one portion (92) of the bar (90) extends above the control panel (50), the bar (90) being movable so that said portion (92) moves towards the floor (30) of the working platform (3); and
- iii) in the holding position of the bar (190), at least one portion of the bar extends in front of the control panel (50), the bar (190) being movable so that the said portion moves towards the control panel.

5. An aerial work platform according to claim 4, wherein the at least one portion (91) of the bar (90) according to characteristic i) is provided with a screen (94) extending parallel to said section (41) of the guardrail towards the floor (30) of the working platform (3) so as to close a passage between said portion (91) of the bar (90) and the upper part of said section (41) of the guardrail over a major part of the length of said bar portion.

6. An aerial work platform according to claim 4 or 5, wherein:
- said predefined mounting position of the control panel is located towards a first end (AV) of the working platform (3), and
- the at least one portion of the bar according to characteristic i) extends beyond the control panel in the direction of a second end (AR) of the working platform (3) opposite the first end.

7. An aerial work platform according to any of claims 4 to 6, wherein:
- in orthogonal projection on the floor of the working platform, the bar (90) has an L-shape formed by a first and a second arm,
- at least one portion of the first arm (91) of the L is according to characteristic i), and
- at least one portion of the second arm (92) of the L is according to characteristic ii).

8. An aerial work platform as claimed in claim 7 in dependence on claim 6, wherein a free end of the first arm of the L is hinged to said section (41) of the guardrail at a location (95) which is beyond the control panel (50) towards the second end (AR) of the working platform (3).

9. An aerial work platform according to any of claims 1 to 8, wherein:
- the bar (90) is movable between the holding position in which the bar extends at least partially above the level of said section (41) of the guardrail, and a lowered position in which the bar (90) extends entirely at a level less than or equal to the upper part of said section (41) of the guardrail; and
- the protection device comprises a bar deployment mechanism adapted to cooperate with the control panel so as:
• to move the bar (90) into the holding position when the control panel (50) is mounted to the mounting system, and
• to move the bar (90) into the lowered position when the control panel (50) is dismounted from the mounting system,
wherein, preferably, the bar (90) moves to the lowered position by gravity when the control panel (50) is dismounted from the mounting system.

10. An aerial work platform according to claim 9, wherein the bar deployment mechanism (90) comprises connecting rods (80, 85, 88) articulated to each other, a first connecting rod (80) of which is provided to cooperate with the control panel (50) to move the bar (90) into the holding position via at least a second connecting rod (88) when the control panel is mounted to the mounting system, and
wherein, preferably, the bar deployment mechanism comprises:
- two connecting rods (80, 85; 180, 185) articulated to each other, capable of being brought into abutment with each other to stop their relative pivoting in a pivoting direction, and
- a spring (78; 178) biasing the two connecting rods into abutment with each other so as to hold the bar (90) in the holding position when the control panel (50) is mounted to the mounting system,
the possibility of the bar (90) to move from the holding position towards the control panel, respectively towards said section of the guardrail, being achieved by pivoting the two connecting rods against the spring biasing the two connecting rods.

11. The aerial work platform according to any one of claims 1 to 10, which aerial work platform:
- is a scissor lift or a vertical mast aerial work platform, and/or
- is motorised to be able to move on the ground, the control panel (50) being further provided to control the movement of the aerial work platform on the ground.

12. An aerial work platform according to any of claims 1 to 11, wherein:
- the control panel (50) comprises at least a first manually operated control member (51) to command the movement of the working platform in height and possibly the movement of the aerial work platform along the ground, and
- the aerial work platform further comprises:
• a sensor (61) for detecting whether the control panel (50) is mounted to the mounting system or dismounted from the mounting system, and
• a control circuit provided to limit a speed of movement of the working platform (3) in height and optionally a speed of movement of the aerial work platform along the ground when the sensor (61) determines that the control panel (50) is dismounted from the mounting system.

13. An aerial work platform according to claim 12, wherein:
- the control panel (50) or the protection device (70; 170) further comprises at least one second manually operated control member (54) arranged relative to the first manually operated control member, when the control panel is mounted to the mounting system of the protection device, such that simultaneous actuation of the first manually operated control member (51) and the second manually operated control member (54) by an operator requires him to use a respective hand for the actuation of each, and
- the control circuit is provided to limit the speed of movement of the working platform in height and possibly the speed of movement of the aerial work platform along the ground or to inhibit such a movement in the case where the corresponding movement is commanded by actuation of the first manually operated control member (51) in the absence of simultaneous actuation of the second manually operated control member (54) as compared to the case where the corresponding movement is commanded by actuation of the first manually operated control member (51) with simultaneous actuation of the second manually operated control member (54).

14. An aerial work platform according to claim 13 in direct or indirect dependence on claim 6, wherein the first and second manually operated control members (51, 54) are arranged such that their simultaneous actuation by the operator requires him to position himself adjacent to the portion of the bar according to characteristic i).

15. An aerial work platform according to any one of claims 1 to 14, wherein:
- the control panel (50) is designed in such a way that it can be removably mounted on the working platform (3) only by means of the mounting system of the protection device, and/or
- the protection device is removably mounted to the working platform or to the guardrail to allow it to be selectively mounted to different points of the working platform or of the guardrail.
